# FASCICULE DE BREVET EUROPEEN

(11) **EP 0 621 822 B1**
(45) Date de publication et mention de la délivrance du brevet: **29.11.1995**
(21) Numéro de dépôt: 93914495.2
(22) Date de dépôt: 05.01.1993
(51) Int. Cl.: B28B 15/00, B28B 5/12

(54) **PROCEDE, ATELIERS ET USINES A BARILLETS, INSTALLATIONS DE SERVITUDES ET STRUCTURES D'ASSEMBLAGE POUR LA FABRICATION DE PRODUITS MOULABLES, NOTAMMENT A BASE DE BETON**
VERFAHREN, WERKSTATTE UND REVOLVERANLAGEN, HILFS- UND MONTAGEVORRICHTUNGEN ZUM HERSTELLEN VON GIESSBAREN GEGENSTANDEN, INSBESONDERE AUS BETON
METHOD, BARREL SUBUNITS AND UNITS, SERVICE INSTALLATIONS AND ASSEMBLY STRUCTURES FOR THE FABRICATION OF MOULDABLE PRODUCTS, PARTICULARLY BASED ON CONCRETE

(30) Priorité: 08.01.1992 FR 9200124
(43) Date de publication de la demande: 02.11.1994
(73) Titulaire: BORCOMAN, Mircéa, F-92200 Neuilly-sur-Seine (FR); BORCOMAN, Calin, F-92200 Neuilly-sur-Seine (FR)
(72) Inventeur: BORCOMAN, Mircéa, F-92200 Neuilly-sur-Seine (FR); BORCOMAN, Calin, F-92200 Neuilly-sur-Seine (FR)
(74) Mandataire: Lejet, Christian
(86) Numéro de dépôt international: FR9300004
(87) Numéro de publication internationale: WO9313924

(56) Documents cités:
- EP-A- 0 012 069
- EP-A- 0 057 635
- CA-A- 997 536
- DE-A- 2 950 661
- FR-A- 964 131
- FR-A- 2 060 447
- FR-A- 2 387 750
- FR-A- 2 397 973
- US-A- 3 568 272
- US-A- 4 266 916

## Description

La présente invention concerne un procédé et des équipements de type tambour rotatif, utilisant le démoulage différé pour la fabrication de produits moulables, notamment de produits à base de béton, visant à améliorer la concentration, l'automatisation et la flexibilité du processus de fabrication ainsi que le durcissement du matériau moulé.

Il existe plusieurs installations dites "à démoulage immédiat" qui utilisent un circuit rotatif pour la seule phase de durcissement, circuit dans lequel les produits nus (déjà démoulés) sont portés sur des planches maintenues à l'horizontale.

Il existe très peu d'installations rotatives qui utilisent le "démoulage différé", démoulage effectué après le durcissement des produits dans les moyens de moulage qui se déplacent eux-mêmes dans le circuit de fabrication à l'aide de structures de type tambour rotatif.

Les installations connues de ce type ont quelques inconvénients de conception et d'organisation technologique qui limitent leurs performances de productivité et de flexibilité.

Ainsi, dans le document FR-A-2 060 445 décrivant des structures de type tambour rotatif, les principaux postes de travail sont disposés comme suit par rapport auxdites structures :
- bétonnage en haut ;
- démoulage et évacuation des produits durcis en bas ;
- nettoyage-huilage des moules, mise en place des armatures et mise en tension des armatures, latéralement.

Cette répartition des postes de travail sur le pourtour de la structure rotative entraîne les inconvénients suivants :
- limitation à 180° du parcours affecté au durcissement ;
- immobilisation des volumes additionnels aux niveaux inférieur et latéral des structures rotatives ;
- déséquilibre de la structure rotative, une partie latérale étant chargée tandis que l'autre est vide.

Dans les documents FR-A-2 442 116 et FR-A-2 498 976 décrivant également des structures de type tambour rotatif, le parcours affecté au durcissement est augmenté mais seulement jusqu'à 270°, alors que l'immobilisation de volumes additionnels et le déséquilibre de la structure rotative sont conservés. En outre le démoulage latéral des produits durcis est encore plus difficile qu'en bas.

L'invention a essentiellement pour but de remédier, dans toute la mesure du possible, aux inconvénients précités.

A ces fins, selon un premier de ses aspects, l'invention propose un procédé qui se caractérise essentiellement :
- en ce qu'une gamme élargie et améliorée de moyens de moulage et de couvercles de fermeture de ceux-ci est intégrée à des structures rotatives optimisées et forme ainsi des barillets rotatifs modulaires, ayant au moins deux pans, aptes à favoriser la concentration, l'automatisation et la flexibilité du processus de fabrication, d'une part, par l'affectation au durcissement du matériau moulé (béton, mortier, plâtre, argile, matière plastique, etc.) d'un parcours rotatif supérieur à 270° et de préférence égal à 360° et, d'autre part, par le regroupement des postes principaux de travail selon au moins cinq solutions privilégiées de flux technologique général :
   . regroupement intégral au-dessus des barillets;
   . regroupement dédoublé au-dessus des barillets et à une ou deux extrémités ;
   . regroupement dédoublé au-dessus et à côté des barillets ;
   . regroupement intégral soit à l'une des extrémités des barillets, soit aux deux ;
   . regroupement intégral à côté des barillets.
- en ce que la concentration, l'automatisation et la flexibilité du processus de fabrication s'obtiennent également par mise en oeuvre d'une association évolutive de barillets rotatifs et d'installation de servitudes spécifiques au procédé à l'aide de structures d'assemblage optimisées, ladite association donnant naissance à des "ateliers à barillets" pour les niveaux d'association les plus faibles et à des "usines à barillets" pour les niveaux d'association les plus élevés, ateliers et usines qui dans certains cas sont réalisés sous la forme d'unités mobiles par voie d'eau, voie ferrée ou voie routière ;
- en ce que le durcissement du matériau moulé, tel que le béton, est amélioré par l'usage conjoint des modes opérationnels suivants :
   . affectation audit durcissement d'un parcours rotatif supérieur à 270° et dans certains cas supérieur même à 360°, lorsque la phase de refroidissement est réalisée sur un barillet secondaire de servitudes, associé au barillet principal ;
   . regroupement en un même lieu des opérations de démoulage et de bétonnage pour diminuer les chocs thermiques sur le béton et mettre à profit l'inertie thermique des moules ;
   . transmission modulable des vibrations produites lors du compactage du béton à l'ensemble des moyens de moulage remplis de béton, par réglage de la suspension élastique desdits moyens de moulage ;
   . traitement thermique intensif (T T I) du béton avec emprisonnement complet de celui-ci dans les moyens de moulage sur un parcours souvent égal à une rotation de 360° des barillets et avec, pour résultante, neutralisation accrue de l'expansion des gaz occlus dans le béton et de la fuite par évaporation des molécules d'eau indispensables à une hydratation de qualité ;
   . hydratation pluriaxiale totale des molécules de ciment due conjointement au changement d'inclinaison du béton pendant les 360° de rotation des barillets et aux vibrations résiduelles précitées.

Ces cinq solutions de flux technologique général et l'allongement du parcours affecté au durcissement permettent d'améliorer la concentration, l'automatisation et la flexibilité du processus de fabrication ainsi que le durcissement du matériau moulé.

Les équipements selon l'invention remédient aux inconvénients précités par la mise en oeuvre d'une association évolutive de barillets rotatifs et d'installations de servitudes spécifiques au procédé, à l'aide de quelques structures d'assemblage optimisées, ladite association donnant naissance à des "ateliers à barillets" pour les niveaux d'association les plus faibles et à des "usines à barillets" pour les niveaux d'association les plus élevés. les ateliers et les usines à barillets peuvent être réalisés tant sous la forme de petites unités mobiles par voie d'eau, ferrée ou routière que sous la forme d'unités plus grandes fixes ou démontables.

Il est rappelé que le procédé et les équipements, selon l'invention, concernent la fabrication de tous les produits moulables, mais pour simplifier leur présentation, les descriptions qui vont suivre se réfèrent à la fabrication avec démoulage différé de produits en béton, notamment en béton précontraint et en béton armé.

Pour la fabrication des produits en béton, deux familles d'unités de fabrication sont proposées :
la première famille appelée "usines à barillets" utilise des "barillets multifonctions" associés à des installations de servitudes, ordinaires et/ou spécifiques au procédé, de manière que le regroupement des postes principaux de travail (mise en place des armatures, mise en tension des armatures, bétonnage, démoulage différé, évacuation des produits durcis et nettoyage-huilage des moules) puisse être réalisé selon les trois premières solutions précitées de flux technologique général du procédé ;
la deuxième famille appelée "ateliers à barillets" utilise des "barillets monofonction" associés à des installations ordinaires et/ou spécifiques de servitudes de manière que les postes de travail précités soient regroupés, selon la quatrième ou la cinquième solution de flux technologique général du procédé.

Les barillets multifonctions de la première famille d'usines comportent en premier lieu une structure rotative, autoportante ou non par rapport aux efforts de mise en tension des armatures (dotée ou non de dispositifs de mise en tension), puis en second lieu des moyens de moulage (moules ou batteries de moules) dotés le plus souvent de moyens propres de compactage, et en troisième lieu de moyens de fermeture desdits moyens de moulage, de manière que ces barillets assurent principalement les fonctions suivantes :
- la prise en charge des efforts de mise en tension des armatures dans le cas de la fabrication de produits en béton précontraint ;
- le compactage du béton dans les moyens de moulage se trouvant à l'horizontale en haut du barillet ;
- le déplacement des moyens de moulage, remplis de béton et fermée, dans un circuit rotatif de durcissement de 360°, durcissement qui s'effectue avec hydratation pluriaxiale complète et avec recours facile à certains moyens d'accélération (préchauffage, chauffage ordinaire, chauffage intensif, vide, vibrations répétées, adjuvants, etc.) ;
- le remplacement automatique des moyens de moulage chargés de produits durcis dans la position de départ en haut du barillet où par la suite sont effectuées, avec facilités évidentes, les autres opérations principales (démoulage et évacuation des produits durcis, nettoyage et huilage des moules, mise en place et mise en tension des armatures).

Les barillets monofonction de la deuxième famille d'usines comportent, d'une part, une structure rotative plus légère (car la prise en charge des efforts de mise en tension des armatures n'est plus exigée) et, d'autre part, une série de niches périphériques équipant ladite structure ou faisant corps avec elle, niches qui permettent l'extraction et la réintroduction des moyens de moulage (moules ou batteries de moules) en haut, en bas ou latéralement par rapport aux barillets, de manière que ces derniers n'aient qu'une seule fonction principale à remplir, celle de déplacer chaque fois lesdits moyens de moulage remplis de béton et fermés dans un circuit rotatif de durcissement de 360° avec tous les avantages précités.

Sept types de barillets multifonctions et trois types de barillets monofonction sont présentés ci-après à titre d'exemple.

Un premier type de barillet multifonctions est réalisé à l'aide d'une structure rotative mixte (acier-béton), autoportante par rapport aux efforts de mise en tension des armatures et à l'aide de quelques batteries de moules de préférence chauffantes dotées de moyens propres de vibration, batteries qui sont fixées à l'aide de dispositifs démontables sur chaque pan de la structure, sous la forme d'ensembles interchangeables.

Un deuxième type de barillet multifonctions est réalisé à l'aide d'une structure rotative métallique autoportante ou non par rapport aux efforts de mise en tension, dotée de deux boucliers de tête, eux aussi autoportants ou non, et à l'aide de batteries de moules de préférence non-chauffantes dotées de moyens propres de vibration, batteries qui dans leur parcours rotatif de durcissement sont soumises à un chauffage intensif de préférence par rayonnement.

Un troisième type de barillet multifonctions est réalisé à l'aide d'une structure rotative, autoportante ou non, sous la forme d'un cylindre creux englobant les moules, structure montée autour d'une poutre-support dotée dans certains cas de deux boggies de tête, de manière que ce barillet (y compris les couvercles de fermeture des moules) puisse être déplacé d'une seule pièce par voie ferrée soit sur ses propres boggies, soit sur un wagon plate-forme.

Un quatrième type de barillet multifonctions est réalisé à l'aide d'une structure rotative, autoportante ou non, de type monolithique intégrant les moules de manière qu'il puisse être transporté d'une seule pièce par convoi routier normal soit sur ses propres essieux, soit sur une remorque basse.

Un cinquième type de barillet multifonctions est réalisé à l'aide d'une structure rotative, autoportante ou non, renforcée à l'aide de quelques poutres périphériques, servant en même temps de support-moules et de plate-formes de travail, structure ayant de préférence quatre pans de manière qu'elle puisse être équipée de moyens de moulage soit sur tous les pans, soit seulement sur deux pans opposés lorsqu'on veut que la largeur du barillet ne dépasse pas le gabarit normal de transport routier.

Un sixième type de barillet multifonctions est réalisé à l'aide d'une "structure rotative allégée" (non chargée de reprendre les efforts de mise en tension des armatures) et à l'aide de quelques batteries de moules comportant une coquille-support fixe et un noyau amovible, lui aussi multifonctions, noyau pouvant être autoportant ou non par rapport aux efforts de mise en tension des armatures.

Un septième type de barillet multifonctions est réalisé à l'aide d'une structure rotative allégée et à l'aide de batteries de moules comportant des parois latérales basculantes et un noyau amovible multifonctions de préférence autoportant par rapport aux efforts de mise en tension.

Un premier type de barillet monofonction est réalisé à l'aide d'une structure rotative allégée, dotée de quelques poutres-rails et d'un dispositif rotatif de distribution de la vapeur, structure équipée d'une série de niches démontables ou non, de manière que les moyens de moulage dotés de galets de roulement soient extraits, chargés de produits durcis, et réintroduits, remplis de béton frais, dans lesdites niches de préférence en haut du barillet.

Un deuxième type de barillet monofonction est réalisé à l'aide d'une structure rotative allégée englobant une série de niches de préférence plus hautes que larges, niches dotées de galets de roulement de manière que les moyens de moulage puissent être extraits, chargés de produits durcis, et réintroduits, remplis de béton frais, notamment en bas du barillet.

Un troisième type de barillet monofonction est réalisé à l'aide d'une structure rotative allégée ayant des anneaux de roulement disposés vers l'extérieur entre lesquels sont logées plusieurs niches, de préférence plus larges que hautes, niches permettant l'extraction et la réintroduction des moyens de moulage notamment latéralement par rapport au barillet.

Les installations de servitudes, ordinaires ou spécifiques au procédé, mettent en oeuvre les moyens associés aux barillets pour assurer le processus de fabrication proprement dit (depuis l'arrivée du béton frais et jusqu'à la sortie des produits durcis de l'atelier) selon l'une ou l'autre des cinq solutions de flux technologique général du procédé.

Les installations ordinaires de servitudes comportent les moyens usuels assurant le fonctionnement des divers postes de travail (dispositifs de nettoyage, huilage, mise en place des armatures, alimentation et distribution du béton, etc.).

Les installations spécifiques de servitudes sont constituées de moyens optimisés pour obtenir les meilleures conditions de fonctionnement des barillets auxquels elles sont associées, seules ou conjointement avec des installations ordinaires de servitudes.

Dix types d'installations spécifiques de servitudes sont présentés ci-après à titre d'exemples.

Le premier type est une "installation préhensible de couvercles" comportant principalement un appareil de levage constitué avantageusement à l'aide de deux électropalans synchronisés, positionnés au-dessus du barillet desservi, de manière à assurer la manutention des couvercles de fermeture des moules (enlèvement, maintien et replacement) dans des conditions antigauchissantes en égard à leur allègement.

Le deuxième type est une "installation préhensible de produits durcis et armatures", mobiles au-dessus du barillet desservi de préférence dans son plan axial longitudinal, installation comportant des moyens qui assurent dans un premier temps le démoulage et le transfert des produits durcis vers le dépôt et dans un deuxième temps (dans la course retour) le transfert des armatures dans les moules se trouvant nettoyés et huilés en haut du barillet.

Le troisième type est une "installation préhensible de couvercles, produits durcis et armatures", mobile au-dessus du barillet desservi, de préférence dans son plan axial longitudinal, installation comportant des moyens qui assurent :
- l'enlèvement du couvercle fermant les moules arrêtés en haut du barillet desservi ;
- le démoulage des produits durcis, munis ou non d'écrans de tête, et leur transfert soit sur un barillet secondaire, soit sur une chaîne de finition, soit directement au dépôt ;
- la prise en charge des armatures ou des écrans munis d'armatures et leur transfert (dans la course de retour) dans les moules se trouvant nettoyés et huilés en haut du barillet ;
- la pose des couvercles de fermeture sur les moules, après leur remplissage.

Le quatrième type est une "installation préhensible de noyaux amovibles, produits durcis et armatures", mobile au-dessus du barillet desservi, de préférence dans son plan axial longitudinal, installation dotée de moyens qui assurent la manutention des noyaux amovibles, noyaux munis dans un premier temps de produits durcis et dans un deuxième temps d'armatures.

Le cinquième type est une "installation préhensible des couvercles, noyaux, produits durcis et armatures" mobile au-dessus du barillet desservi de préférence transversalement par rapport à celui-ci, installation dotée de moyens qui assurent :
- l'enlèvement du couvercle fermant la batterie de moules arrêtée en haut du barillet et sa pose sur le plancher, côté opposé aux postes de travail ;
- l'enlèvement du noyau amovible muni de produits durcis et son transfert à travers les postes de démoulage final, de nettoyage-huilage, de mise en place et mise en tension des armatures ;
- le replacement dudit noyau muni d'armatures dans la batterie de moules se trouvant nettoyée et huilée en haut du barillet desservi ;
- la pose du couvercle de fermeture sur la batterie précitée une fois celle-ci remplie de béton.

Le sixième type est une "installation de démoulage différé à deux phases" dont la première phase appelée "démoulage différé initial" s'effectue, en haut du barillet desservi, par l'ouverture des parois latérales de la batterie de moules sur place, puis par l'enlèvement, à l'aide d'une installation préhensible du cinquième type, du noyau amovible ayant des produits durcis collés sur ces côtés et dont la deuxième phase appelée "démoulage différé final" s'effectue à l'extérieur du barillet desservi, dans un poste de travail doté de moyens qui décollent les produits durcis du noyau, de manière que lesdits produits et le noyau soient par la suite manipulés indépendamment à l'aide de la même installation préhensible précitée.

Le septième type est une "installation de traitement thermique par rayonnement" comportant un écran thermique circulaire monté en position fixe tout autour du barillet desservi, écran équipé d'une série de radiants (électriques ou à gaz) sur environ le quart de sa circonférence, dans la partie initiale de celle-ci par rapport au sens de rotation du barillet.

Le huitième type est un "barillet secondaire" disposé à l'extérieur du barillet principal desservi notamment dans son plan axial longitudinal, comportant une ossature rotative modulaire ayant la même cadence de rotation pas-à-pas que celle du barillet principal desservi, ossature dotée de et associée à des moyens qui assurent, d'une part, le refroidissement, le renversement et le transfert vers le dépôt des produits durcis et, d'autre part, la préparation des armatures en groupe de préférence à l'aide d'écrans de tête et, dans certains cas, d'écrans de séparation.

Le neuvième type appelé "passerelles ergonomiques" comporte deux passerelles amovibles montées au-dessus du barillet desservi, de manière à pouvoir descendre à chaque arrêt de celui-ci pour assurer l'accès des ouvriers latéralement par rapport aux moyens de moulage se trouvant en haut du barillet et de manière qu'une fois lesdits moyens remplis, vibrés et fermés, les deux passerelles s'effacent pour permettre la rotation du barillet d'un pas, temps pendant lequel lesdites passerelles font office de garde-fou.

Le dixième type est une "toiture fonte-neige" comportant un écran thermique semi-circulaire posé par l'intermédiaire de quelques galets sur les anneaux d'un barillet monofonction, de manière que ladite toiture, tout en étant très légère et bon marché, assure, en plus de la protection des intempéries, la fermeture automatique des niches rotatives chauffantes dudit barillet et la fonte instantanée des neiges.

Le procédé permet d'associer tout type de barillet à plusieurs installations de servitudes ordinaires et/ou spécifiques afin d'obtenir une large gamme d'ateliers à barillets, flexibles ou spécialisés, soit sous la forme de petites unités mobiles par voie ferrée, routière ou d'eau, soit sous la forme d'unités plus grandes fixes ou démontables.

Les associations "barillets-installations de servitudes" peuvent être des associations ordinaires réalisées dans des hangars traditionnels (existants ou neufs) ou des associations privilégiées réalisées à l'aide de quelques structures d'assemblage optimisées. Quatre associations privilégiées sont présentées à titre d'exemple.

La première association privilégiée intègre, à l'aide d'une structure d'assemblage optimisée de type 1, un barillet multifonctions de type 1, au moins deux installations ordinaires de servitudes (une d'alimentation-distribution du béton et une de nettoyage-huilage des moules) et trois installations spécifiques de servitude (type 1, 2 et 9).

La deuxième association privilégiée intègre, à l'aide d'une structure d'assemblage optimisée de type 2, un barillet multifonctions de type 2, au moins les deux installations ordinaires précitées et trois installations spécifiques (types 3, 7 et 8).

La troisième association privilégiée intègre, à l'aide d'une structure d'assemblage optimisée de type 3, un barillet multifonctions de type 6, tout ou partie des installations ordinaires de servitudes précitées et une installation spécifique de type 4.

La quatrième association privilégiée intègre, à l'aide d'une structure d'assemblage optimisée de type 4, un barillet multifonctions de type 7, tout ou partie des installations ordinaires de servitudes précitées et deux installations spécifiques (types 5 et 6).

L'invention consiste, en dehors des dispositions exposées ci-dessus, en certaines autres dispositions dont il sera explicitement question ci-après à propos de plusieurs exemples de réalisation préférentiels et non-limitatifs, décrits avec référence aux dessins ci-annexés sur lesquels :
- la figure 1 est la coupe transversal d'un atelier flexible réalisé selon la première solution de flux technologique général à l'aide d'un barillet multifonctions de type 1, associé à deux installations ordinaires de servitudes précitées (non représentées) et à trois installations spécifiques de type 1, 2 et 9 ;
- la figure 2 est la coupe longitudinale (suivant la ligne I-I de la figure 1) du barillet de type 1;
- la figure 3 est la coupe transversale détaillée d'un pan du barillet de type 1 ;
- la figure 4 est la coupe transversale d'un atelier flexible réalisé selon la deuxième solution de flux technologique général à l'aide d'un barillet multifonctions de type 2, associé à deux installations ordinaires de servitudes précitées (non représentées) et à trois installations spécifiques de types 3, 7 et 8 ;
- la figure 5 est la coupe longitudinale (suivant la ligne I-I de la figure 4) de l'atelier flexible précité faisant apparaître le barillet multifonctions de type 2, l'installation spécifique de type 3 et seulement une partie de l'installation spécifique de type 8 ;
- la figure 6 est la coupe transversale d'une installation spécifique de type 8 (tambour secondaire) ;
- la figure 7 est la coupe transversale d'un barillet multifonctions de type 3 équipé de ses propres boggies pour le transport ferroviaire international ;
- la figure 8 est la coupe transversale d'un barillet multifonctions de type 4 présenté sur un moyen de transport routier au gabarit international ;
- la figure 9 est la coupe transversale d'un barillet multifonctions de type 5 présenté sur un moyen de transport routier au gabarit international ;
- la figure 10 est la coupe transversale d'un atelier spécialisé logé dans une coque de bateau, atelier réalisé selon la deuxième solution de flux technologique général à l'aide d'un barillet multifonctions de type 6, associé à tout ou partie des installations ordinaires de servitudes précitées et à une installation spécifique de type 4 ;
- la figure 11 est la coupe transversale d'un atelier spécialisé, réalisé selon la troisième solution de flux technologique général à l'aide d'un barillet multifonctions de type 7, associé à tout ou partie des installations ordinaires de servitudes précitées et à deux installations spécifiques de types 5 et 6 ;
- la figure 12 est la coupe transversale d'un barillet monofonction de type 1, équipé de niches chauffantes permettant l'extraction et la réintroduction des moyens de moulage en haut dudit barillet ;
- la figure 13 est la coupe transversale d'un barillet monofonction de type 2, équipé de niches chauffantes permettant l'extraction et la réintroduction des moyens de moulage en bas dudit barillet ;
- la figure 14 est la coupe transversale d'un barillet monofonction de type 3, équipé de niches chauffantes permettant l'extraction et la réintroduction des moyens de moulage latéralement, barillet associé à une installation spécifique de servitude de type 10 ; et
- la figure 15 est la coupe longitudinale partielle (suivant la ligne I-I de la figure 14) du barillet monofonction de type 3.

Vu son étendue, l'exposé détaillé qui suit (avec références aux dessins ci-avant cités) se décompose en quatre parties principales dont la première concerne le procédé, la deuxième concerne les divers types de barillets, la troisième concerne les divers types d'installation de servitudes et dont enfin la quatrième concerne les divers types d'association "barillets-installations de servitudes".

Le procédé, dans le cas cité en exemple de la fabrication des produits en béton, réalise, par l'association des barillets et des installations de servitudes, le regroupement des principaux postes de travail, mise en place des armatures (MP), mise en tension des armatures (MT), bétonnage (B), démoulage (D) et nettoyage-huilage (NH), selon l'une ou l'autre des cinq solutions de flux technologique général avec l'affectation à chaque fois de la totalité du parcours rotatif de 360° au durcissement du béton qui, d'une part, peut faire appel à tout moyen connu d'accélération (chauffage graduel, adjuvants, traitement sous vide, etc.) et qui, d'autre part, bénéficie de plusieurs conditions spécifiques au procédé favorisant son accélération :
- moyens de moulage, moules m ou batteries de moules bm, montés sur chaque pan du barillet sous la forme d'ensembles modulaires dotés de préférence de moyens propres de vibration et d'appui élastique, de manière à assurer d'une part un compactage très efficace du béton et à permettre d'autre part sa revibration soit directement, soit indirectement par résonance ;
- traitement thermique intensif (TTI) équivalent au meilleur traitement thermique rapide rendu possible par le fait que le béton est bien enfermé dans lesdits moyens de moulage durant tout son parcours rotatif de 360° ;
- hydratation améliorée (complètement pluriaxiale) des molécules de ciment due au changement continu d'inclinaison du béton pendant les 360° dudit parcours rotatif ;
- démoulage différé jusqu'en haut du barillet permettant de présenter bien chauds les moyens de moulage pour le bétonnage.

Le traitement thermique intensif subdivisé en trois phases principales, montée de la température (TT1), isotherme (TT2) et refroidissement (TT3), peut être réalisé, tant dans le cas des barillets multifonctions que dans celui des barillets monofonctions, en deux variantes technologiques, l'une dans laquelle les trois phases précitées sont effectuées intégralement pendant la rotation de 360° desdits barillets et l'autre dans laquelle la dernière phase, celle du refroidissement, est effectuée à l'extérieur des barillets avant ou pendant l'évacuation (E) des produits durcis p.

Le barillet multifonctions de type 1, représenté sur les figures 1, 2 et 3, comporte en premier lieu une structure rotative mixte (métal-béton) autoportante par rapport aux efforts de mise en tension des armatures a, structure équipée de quelques dispositifs supports-moules démontables et de dispositifs de mise en tension des armatures également démontables, puis en second lieu plusieurs batteries de moules chauffantes bml munies de moyens de compactage du béton et de moyens de distribution de la vapeur, et en troisième lieu des couvercles de fermeture calorifugés cl parfaitement solidarisables avec les batteries précitées.

La structure mixte est constituée d'une ossature métallique légère et de petit gabarit, dont une première membrane intérieure 1, de préférence cylindrique, est dotée aux extrémités de deux anneaux de renforcement 2, de deux bagues de roulement 3, puis de deux tympans de fermeture 4, et dont une membrane extérieure 5, de préférence polygonale, est solidarisée avec la première membrane par des goussets de tête 6 et par des goussets intermédiaires 7, de manière à ce que, une fois arrivée sur le site, montée sur un dispositif de rotation pas-à-pas 8 et remplie de béton b, ladite ossature devienne une structure rotative extrêmement rigide, capable de prendre en charge très rapidement des efforts de mise en tension importants.

Chaque dispositif support-moules est constitué de deux poutres tangentes 9, solidarisées avec deux pans de la structure rotative par des chaises 10, qui assurent simultanément aux batteries de moules l'assise-support, d'une part, et le blocage maîtrisé par l'intermédiaire de plusieurs sabots démontables 11, d'autre part.

Chaque dispositif de mise en tension comporte d'une part deux ossatures d'ancrage très rigides constituées de plusieurs goussets en tôle épaisse 12, assemblés à l'aide d'une plaque de fond 13, d'une plaque frontale 14, et d'une plaque supérieure 15, ossatures montées aux deux extrémités de chaque pan de la structure rotative pour assurer à celle-ci le transfert des efforts de mise en tension, et comporte, d'autre part, au moins deux écrans de tête autoportants et amovibles 16, qui assurent la mise en tension en groupe des armatures à l'aide d'une ou plusieurs tiges à pince 17 montées avec réglage à la verticale par l'intermédiaire d'un sabot démontable 18 sur l'ossature d'ancrage du côté de la tête active du barillet (celle-ci se trouvant à droite sur la figure 2) et à l'aide d'une plaque 19 dotée d'un ou plusieurs doigts d'accrochage desdits écrans, plaque également démontable montée par l'intermédiaire d'une pièce de réglage à la verticale 20 sur l'ossature d'ancrage du côté de la tête passive du barillet (à gauche sur la figure 2).

Chaque batterie de moules est constituée de plusieurs coquilles 21, assemblées par des goussets 22 à une ossature de résistance 23, ossature dotée de plots d'appui élastiques 24, cales de réglage en hauteur 25, vibrateurs 26, tuyaux de distribution de la vapeur 27, et enfin d'une tôle d'étanchéité 28 munie de deux replis latéraux 29.

Chaque couvercle amovible est constitué d'une poutre longitudinale 30, d'une série de goussets transversaux 31, puis d'une enveloppe calorifugée 32, dont les bords raidisseurs extrêmes arrêtent le calorifugeage et assurent, par une bonne surface de contact, la jonction étanche avec les replis latéraux 29 de la tôle d'étanchéité précitée 28.

Le barillet multifonctions de type 2, représenté sur les figures 4 et 5, comporte, d'une part, une structure rotative autoportante ou non (dotée ou non de dispositifs de mise en tension des armatures) constituée d'une membrane métallique 33, notamment cylindrique, renforcée par quelques poutres radiales 34 de forte inertie et par une série de goussets de contreventement 35, structure ayant deux boucliers de tête 36, également autoportants ou non, boucliers dotés d'axes de rotation 37, et de quelques chaises en pente 38, facilitant la sortie par glissement des écrans de tête 39 lors du démoulage, et il comporte, d'autre part, des batteries de moules non chauffantes bm2, dotées de plots d'appui élastiques 24, cales de réglage 25, vibrateurs 26 et de quelques chaises de fixation latérale 40, batteries fermées à l'aide de couvercles amovibles non calorifugés c2, de manière que le chauffage du béton puisse être effectué de l'extérieur à l'aide, par exemple, d'une installation spécifique de servitudes de type 7.

Le barillet multifonctions de type 3, représenté sur la figure 7, comporte, d'une part, une structure rotative autoportante ou non (dotée ou non de dispositifs de mise en tension des armatures) constituée d'une membrane notamment cylindrique 33, renforcée à l'aide de poutres-caisson 41, structure qui englobe les moules m3 et les tuyaux à vapeur 27, et il comporte, d'autre part, une poutre-support 42, notamment tubulaire, dotée d'un dispositif de rotation pas-à-pas 43, de deux plate-formes de travail 44 et de deux boggies ferroviaires 45 ou d'essieux routiers, de manière qu'en montant ladite structure équipée de couvercles de fermeture c3 autour de la poutre-support 42 à l'aide de bagues de roulement 46, on obtienne un barillet mobile et compact au point de respecter le gabarit international de transport ferroviaire ou routier.

Le barillet multifonctions de type 4, représenté sur la figure 8, conçu pour la fabrication notamment de produits (pleins ou creux) à fruit longitudinal et/ou transversal, comporte, d'une part, une structure rotative cruciforme, autoportante ou non, dont la partie centrale est une poutre creuse 47 de préférence carrée, renforcée longitudinalement par quelques profilés 48 et transversalement par des goussets 49, et dont chacun des quatre bras intègre soit des moules à fruit longitudinal m4a, soit des moules à fruit transversal m4b, lesdits moules étant intégrés en tant qu'éléments de résistance pouvant, avec leurs parois chauffantes 50 renforcées 48, 49, reprendre et répartir les efforts de mise en tension et en tant que moyens de servitudes car leurs parois latérales calorifugées 51 deviennent automatiquement passerelles d'accès à chaque arrêt du barillet, et il comporte d'autre part des moyens (non représentés) de fermeture des moules, des noyaux de moulage avec réservations 52 avantageusement en tronc de pyramide et des paliers pré-équilibrés 53 aménagés pour recevoir sur le site des poutres d'assise permettant de laisser reposer le barillet sur des fondations pré-établies, après retrait des moyens de transport routier 54 ou ferroviaire au gabarit international.

Le barillet multifonctions de type 5, représenté sur la figure 9, comporte en premier lieu une structure rotative à au moins deux pans, autoportante ou non, constituée d'une poutre centrale 55, notamment tubulaire, renforcée par des tympans raidisseurs 56 et d'au moins quatre poutres périphériques multifonctions, comporte en second lieu des batteries de moules chauffantes bm5 et comporte en troisième lieu des paliers prééquilibrés 53 comme précités, avec deux poutres d'assise non représentées, de manière que ce barillet puisse être règlementairement transporté sur un châssis routier 54 ou ferroviaire, sans moules ou avec deux batteries de moules (sur les pans verticaux opposés), et de manière que sa mise en fonction sur site puisse être effectuée rapidement soit avec deux batteries, soit avec des batteries supplémentaires montées sur place.

Chaque poutre multifonctions est une ossature optimisée ayant une partie centrale 57 courbée suivant le rayon extérieur de la poutre tubulaire sur laquelle elle est soudée, ayant également deux bras assise-moules 58 dotés de sabots de blocage 11 et ayant enfin une série de goussets 59 sur lesquels sont montées quelques plaques amovibles en tôle striée 60 formant des passerelles latérales intégrées au barillet, de manière que lesdites poutres multifonctions assurent simultanément :
- le renforcement de la structure rotative notamment quand celle-ci doit prendre en charge les efforts de mise en tension des armatures ;
- l'assise-support des batteries de moules ;
- le blocage maîtrisé desdites batteries pendant leur rotation ;
- l'accès latéral aux moyens de moulage sur les passerelles intégrées.

Le barillet multifonctions de type 6, représenté sur la figure 10, comporte en premier lieu une structure rotative allégée (non chargée de reprendre les efforts de mise en tension des armatures) constituée d'une membrane 33, notamment cylindrique, dotée de quelques poutres-caisson 61 de renforcement et de fixation des moules, de deux tympans 4 de fermeture de tête et de deux bagues de roulement 3, et en second lieu quelques batteries de moules bm6 permettant le coulage de certains produits sur chant, batteries constituées à l'aide, d'une part, d'une coquille-support cs6, de type ouvert ayant une ossature-support 62 et deux parois latérales fixes 63 légèrement inclinées vers l'extérieur, coquille dotée de plots d'appui élastiques 24, d'un ou plusieurs vibrateurs 26 et de quelques dispositifs 64 de fermeture du côté supérieur, et à l'aide, d'autre part, d'un noyau amovible na6 multifonctions.

Ce noyau constitué d'une coquille de type fermé 65 dotée, d'une part, de deux tympans de fermeture de tête 66 et de quelques goussets de renforcement transversal 67 et, d'autre part, de pièces de fixation 68 et d'un tuyau de distribution de la vapeur 27, peut être soit autoportant par rapport aux efforts de mise en tension dans le cas de fabrication des produits en béton précontraint, soit non portant par rapport auxdits efforts dans le cas de fabrication des produits en béton armé. Dans ce dernier cas représenté à titre d'exemple sur la figure 10 pour la fabrication de panneaux nervurés en béton armé 69, ledit noyau, fixé dans sa coquille-support, assure dans un premier temps le coulage sur chant de deux panneaux face à face et de plusieurs tête à tête et dans un deuxième temps assure le traitement thermique TT du béton sur tout le parcours rotatif de 360° desdites batteries de manière que, arrivé à nouveau en haut du barillet, il soit dans un troisième temps pris en charge par une installation spécifique de servitudes de type 4, qui assure dans la course aller le démoulage initial D1 et l'évacuation E desdits panneaux durcis et, dans la course retour, la mise en place MP des armatures (se trouvant accrochées sur ledit noyau à la place des panneaux évacués).

Le barillet multifonctions de type 7, représenté sur la figure 11, comporte en premier lieu une structure rotative allégée, constituée à l'aide d'une membrane 33, notamment cylindrique, dotée de deux bagues de roulement 3 et renforcée par plusieurs anneaux 70, par deux tympans de tête 4 et par une série de poutres longitudinales 71, poutres dotées de quelques chaises support-moules 72 et de quelques pièces 73 de blocage des moules avec contact élastique, et comporte en second lieu des batteries de moule bm7 permettant le coulage côte à côte de produits en béton précontraint ou armé comme par exemple des poteaux 74 pour les lignes électriques, batteries réalisées individuellement à l'aide, d'une part, d'une coquille-support de type ouvert cs7 ayant un fond commun 75 et deux parois latérales 76 basculantes et chauffantes, coquille dotée de quelques pièces de réservation 77, d'appuis élastiques 24 et de vibrateurs 26, et à l'aide, d'autre part, d'un noyau amovible multifonctions na7 autoportant ou non par rapport aux efforts de mise en tension des armatures.

Avantageusement le noyau de type autoportant est constitué sous la forme d'un ensemble amovible très rigide, à l'aide d'une coquille soudée en tôle épaisse 78 renforcée par deux tympans 79 de fermeture de tête et par une série de goussets antiflambage 80, coquille dotée d'une part de pièces de réservation 77 et d'un tuyau de distribution de la vapeur 27 et d'autre part de deux écrans autoportants de tête 81, de manière qu'en fixant ce noyau dans la coquille-support cs7 se trouvant nettoyée et huilée en haut du barillet et en fermant les parois latérales 76, il assure dans un premier temps le coulage côte à côte de deux poteaux et dans un deuxième temps de traitement thermique intensif TT du béton bien enfermé à l'aide de couvercles calorifugés c7, pendant tout son parcours rotatif de 360°, et de manière qu'à la fin dudit parcours, lorsque le noyau revient en haut du barillet ayant un poteau collé de chaque côté, il soit pris en charge par une installation spécifique de type 5 et déplacé à travers les postes principaux de travail disposés à l'extérieur du barillet soit longitudinalement, soit de préférence transversalement (figure 11) par rapport à ce dernier.

Le barillet monofonction de type 1, représenté sur la figure 12, comporte, d'une part, une structure rotative allégée, constituée à l'aide d'une membrane 33 dotée de deux bagues de roulement 3, de deux tympans de tête 4 et de quelques poutres-rail 82 assemblées deux par deux à l'aide de goussets-support 83, structure dotée d'un dispositif rotatif 84 de distribution de la vapeur, et comporte, d'autre part, une série de niches périphériques chauffantes n1, de préférence démontables, constituées à l'aide de parois radiales 85 dotées de moyens propres de fixation 86 et à l'aide de couvercles périphériques calorifugés 87 dotés également de moyens propres de fixation, niches fermées à une extrémité par un écran calorifugé et à l'autre extrémité par une porte également calorifugée, de manière qu'en obturant les espaces entre les couvercles périphériques à l'aide de quelques bandes d'étanchéité 88, on obtienne une installation indépendante de traitement thermique intensif TTI pouvant être montée à l'air libre sur quatre petites fondations 89, installation ayant le poste d'extraction et réintroduction des moules dotés de galets 90 de préférence en haut du barillet.

Le barillet monofonction de type 2, représenté sur la figure 13, comporte une structure rotative intégrant des niches chauffantes n2, structure constituée à l'aide, d'une part, de deux anneaux périphériques 91 liés par une série de poutres longitudinales 92 renforcées par des goussets 93 et dotées de galets de roulement 94, et à l'aide, d'autre part, d'une poutre tubulaire 95 disposée dans l'axe du barillet et dotée d'un dispositif rotatif 84 de distribution de la vapeur, de manière qu'en liant radialement deux par deux les poutres longitudinales 92 à la poutre tubulaire 95 à l'aide de quelques parois démontables 96 notamment en "V", parois renforcées par des goussets 97 et dotées de quelques pièces de liaison 98, et de manière qu'en fermant ladite structure par des parois calorifugées de tête 99 et par des parois calorifugées périphériques 100, on obtienne une série de niches chauffantes, d'habitude plus hautes que larges n2, intégrées à la structure rotative au point de former avec celle-ci une installation indépendante de traitement thermique intensif ayant de préférence le poste d'extraction et réintroduction des moyens de moulage (moules ou batteries de moules) en bas du barillet.

Le barillet monofonction de type 3, représenté sur les figures 14 et 15, comporte, d'une part, une structure rotative réalisée à l'aide de deux ou plusieurs anneaux-caisson 101 montés à l'extérieur d'un cylindre 102, de manière à pouvoir placer entre lesdits anneaux des niches chauffantes et démontables n3, de préférence plus larges que hautes, niches pouvant recevoir et porter, dans leur rotation pas-à-pas de 360°, des moules (ou des batteries de moules) dotés de galets 90, permettant le coulage à l'horizontale de produits ayant une structure et/ou une forme spéciale comme par exemple : panneaux décoratifs, panneaux sandwich, voussoirs pour la construction de tunnels, etc. Pour ce dernier cas relatif à la fabrication des voussoirs, les niches sont, d'une part, constituées de couvercles 103, épousant la courbure desdits voussoirs, lesdits couvercles étant soudés sur une ossature comportant des poutres 104, des goussets 105, et des cornières 106 de montage de ladite ossature entre deux anneaux, et sont, d'autre part, dotées de rails 107, permettant l'extraction et la réintroduction des moules, de dispositifs 108 de blocage des moules dans lesdits rails et de quelques dispositifs 109 de levage, de préférence à vérins hydrauliques 110, qui soulèvent les moules après leur introduction, de manière que la face libre du béton épouse les couvercles 103 pendant le traitement thermique intensif TTI sur tout le parcours de 360°.

Les dix types de barillets décrits sont avantageusement desservis par un ou plusieurs des dix types d'installations spécifiques de servitudes ci-après présentés.

L'installation spécifique de type 1, représentée sur la figure 1, comporte un appareil de manutention des couvercles c1, constitué d'une poutre horizontale 111, surplombant le pan supérieur du barillet desservi dans son plan axial longitudinal, et de deux électropalans 112 dotés de moyens préhensiles 113, de préférence à pinces, électropalans suspendus à ladite poutre avec un écartement de 0,54 l ("l" étant la longueur des couvercles), de manière à ce que le moment de fléchissement des couvercles en égard à leur longueur soit considérablement réduit avec pour résultante une forte diminution de leur poids et de la puissance des électropalans.

L'installation spécifique de type 2, représentée sur la figure 1, comporte au moins deux dispositifs préhensiles démontables 114, dotés de moyens préhensiles de préférence à ventouses 115, pour les produits durcis, et de moyens préhensiles de préférence à pinces pour les armatures, dispositifs suspendus par l'intermédiaire d'une poutre de forte inertie 116 à un appareil 117 de levage à la verticale et de translation à l'horizontale surplombant le pan supérieur du barillet desservi de manière que cette installation effectue ou facilite :
- le démoulage D de produits P ;
- le transfert desdits produits soit sur une installation ordinaire de servitudes, soit sur une installation spécifique de servitudes de type 8 montée à l'extérieur du barillet desservi de préférence dans son axe longitudinal ;
- le transfert et la mise en place MP des armatures ;
- le montage et les changements des moyens de moulage.

L'installation spécifique de type 3, représentée sur les figures 4 et 5, comporte une poutre basculante 118, dotée de deux axes de tête 119, d'un dispositif 120 de basculement à 180°, de moyens préhensiles pour les couvercles 121, et de moyens préhensiles démontables 122 pour les produits durcis et armatures, poutre montée sur un chariot suspendu 123 surplombant le pan supérieur du barillet desservi, chariot doté d'un dispositif de déplacement à la verticale 124, et d'un dispositif de déplacement à l'horizontale 125, de manière que cette installation assure ou facilite :
- l'enlèvement et le basculement à 180° du couvercle c2 fermant les moyens de moulage arrêtés en haut du barillet desservi ;
- le démoulage D des produits durcis P, munis dans certains cas d'écrans de tête 39 ;
- le transfert desdits produits soit sur une installation ordinaire de servitudes, soit sur une installation spécifique de servitudes de type 8, montée à l'extérieur du barillet desservi de préférence dans son axe longitudinal ;
- le transfert et la mise en place MP des armatures dans les moyens de moulage m ou bm se trouvant nettoyés en haut du barillet ;
- la pose du couvercle de fermeture sur les moyens de moulage une fois remplis de béton ;
- le montage et les changements desdits moyens de moulage.

L'installation spécifique de type 4, représentée sur la figure 10, comporte un chariot polyvalent 126 surplombant le pan supérieur du barillet desservi, chariot intégrant des moyens de déplacement à l'horizontale 127, des moyens de déplacement à la verticale 128 ainsi que des moyens préhensiles pour les noyaux 129, de manière que cette installation assure ou facilite :
- le démoulage initial D1, par l'enlèvement, en haut du barillet desservi, du noyau multifonctions na6, entraînant sur chaque paroi latérale au moins un produit durci 69 ;
- le transfert, dans sa course aller, dudit noyau chargé de produits durcis au poste de démoulage final D2, situé de préférence dans le plan axial longitudinal du barillet desservi, vers la sortie en dépôt ;
- le transfert, dans sa course retour, du noyau chargé d'armatures au lieu des produits durcis dans la coquille-support cs6 se trouvant nettoyée et huilée en haut du barillet desservi.

L'installation spécifique de type 5, représentée sur la figure 11, comporte une ossature porte-outils 130, dotée d'une rangée centrale 131 de moyens préhensiles fixes pour les noyaux et de deux rangées latérales 132 de moyens préhensiles écartables pour les produits durcis, ossature suspendue à une poutre-roulante 133, mobile au-dessus du barillet desservi, de préférence transversalement par rapport à celui-ci, de manière que cette installation assure successivement :
- l'enlèvement du couvercle c7, fermant la batterie de moules arrêtée en haut du barillet et son transfert sur le côté droit du plancher surplombant le barillet (côté opposé aux postes de travail) ;
- le démoulage initial D1, par l'enlèvement dans un deuxième temps du noyau polyvalent na7 entraînant sur chaque paroi latérale un produit durci, comme par exemple un poteau alvéolé 74 ;
- le transfert dudit noyau chargé de deux poteaux au poste de démoulage final D2, situé à l'extrême gauche du plancher précité ;
- l'évacuation des produits durcis ;
- le transfert du noyau démoulé à travers les postes de nettoyage-huilage NH et de mise en place et en tension des armatures MP + MT ;
- le transfert enfin du noyau chargé d'armatures a, dans sa coquille-support cs7, se trouvant nettoyée et huilée NH, en haut du barillet ;
- le montage et les changements des moyens de moulage.

L'installation spécifique de type 6, représentée sur la figure 11, comporte, d'une part, un dispositif d'ouverture-fermeture des parois latérales de la batterie de moules arrivée en haut du barillet desservi, constitué de préférence à l'aide de plusieurs vérins principaux 134 couplés à des vérins secondaires 135, et comporte, d'autre part, un dispositif de démoulage final D2 disposé à l'extrême gauche du plancher surplombant le barillet, dispositif constitué principalement d'une ossature-support 136, dotée de vérins à double effet 137 liés à des bras mobiles 138 dotée de ventouses 139 et dans certains cas de vibrateurs, de manière qu'en plaçant sur ladite ossature un noyau polyvalent na7, chargé de deux poteaux, ceux-ci sont automatiquement pris en charge par les bras mobiles 138 qui les séparent et les écartent du noyau réalisant ainsi la phase finale du démoulage différé.

L'installation spécifique de type 7, représentée sur la figure 4, comporte un écran thermique circulaire 140 monté en position fixe tout autour du barillet desservi à l'aide de quelques pièces 141 le reliant à une structure optimisée, écran équipé d'une série de radiants 142 électriques ou à gaz sur environ un quart de sa circonférence, dans la partie initiale de celle-ci par rapport au sens de rotation du barillet desservi.

L'installation spécifique de type 8, représentée sur les figures 5 et 6, est un barillet secondaire dit de servitude disposé à l'extérieur du barillet principal desservi, de préférence dans son plan axial longitudinal, comportant en premier lieu une ossature rotative modulaire 143 ayant la même cadence de rotation pas-à-pas que celle du barillet principal, ossature dotée de plusieurs chaises-support 144 dotées à leur tour de quelques bras rotatifs 145 assurant le blocage des produits durcis P, munis ou non d'écrans autoportants de tête 39, pendant leur basculement de 180°, comportant en second lieu des moyens de transfert à la verticale 146, et des moyens de transfert à l'horizontale 147 des produits durcis, et comportant enfin en troisième lieu un poste de travail ergonomique de préparation des armatures PA, de manière que cette installation assure successivement :
- le refroidissement TT3 des produits durcis pendant leur basculement de 180° ;
- la descente verticale et le transfert des produits durcis vers le dépôt ;
- la préparation des armatures a en groupe, avantageusement à l'aide d'écrans de tête 39, et dans certains cas d'écrans de séparation ;
- l'acheminement des armatures ainsi préparées jusqu'en haut du petit barillet en attente de leur prise en charge, soit par une installation ordinaire, soit de préférence par une installation préhensile spécifique.

L'installation spécifique de type 9, représentée sur la figure 1, comporte deux passerelles ergonomiques réalisées à l'aide d'une série de bras 148, de préférence en "Z", bras ayant leur partie horizontale basse constituée sous la forme d'un plancher calorifugé 149 et leur partie horizontale haute dotée soit de moyens 150 assurant leur basculement, soit de moyens assurant leur glissement (vertical ou horizontal), de manière qu'à chaque arrêt d'un moyen de moulage (moule ou batterie de moules), en haut du barillet desservi, lesdites passerelles basculent ou glissent l'une à gauche et l'autre à droite du moyen de moulage, facilitant ainsi l'accès des ouvriers, et de manière qu'une fois le moyen de moulage rempli et ferme, les deux passerelles s'effacent, permettant la rotation du barillet d'un pas, temps pendant lequel lesdites passerelles font office de garde-fou.

L'installation spécifique de type 10, représentée sur la figure 14, comporte un écran thermique semi-circulaire constitué d'une ossature de résistance 151, d'une enveloppe calorifugée 152, de deux gouttières 153 et de quelques bandes d'étanchéité 154, de manière qu'en posant par l'intermédiaire de plusieurs galets 155 cet écran sur les anneaux d'un barillet monofonction, il assure, en plus de la protection des intempéries, la fermeture automatique des niches chauffantes du barillet desservi et la fonte instantanée des neiges, tout en étant très léger et bon marché.

L'aptitude du procédé à associer facilement à tout type de barillet une ou plusieurs installations de servitudes, ordinaires et/ou spécifiques, permet de réaliser à l'aide de quelques structures d'assemblage optimisées de nombreuses associations privilégiées dont quatre sont présentées ci-après à titre d'exemple.

La première association privilégiée, représentée sur la figure 1, intègre un barillet multifonctions de type 1, deux installations ordinaires de servitudes (une d'alimentation-distribution du béton et une de nettoyage-huilage des moules) et trois installations spécifiques de servitudes de type 1, 2 et 9, à l'aide d'une structure optimisée de type 1, comportant quatre parties principales entièrement démontables dont :
- la première partie est une ossature multifonctions ayant au moins deux portiques 156 liés, d'une part, par deux fortes poutres 157, dotées de rails 158, de façon à former une voie de roulement commune tant pour les deux installations ordinaires de servitudes précitées que pour l'installation spécifique de type 2, liés, d'autre part, par deux poutres 159 supportant les bardages 160 et par deux poutres 161 supportant une toiture légère 162, toiture qui englobe la poutre-support 111 de l'installation spécifique de type 1, et liés enfin par deux poutres polyvalentes 163, de préférence tubulaires, montées en porte-à-faux à l'aide de quelques consoles de forte inertie 164, ces dernières poutres étant dotées, d'une part, de pièces support-parois 165, pièces support-plate-formes 166, pièces support-rideaux 167 et pièces d'étanchéité 168 et, d'autre part, de moyens de ventilation 169, et/ou de récupération de chaleur 170 ;
- la deuxième partie est constituée de quelques plate-formes de tête montées directement sur les portiques précités et de deux plate-formes latérales 171, de préférence calorifugées, montées en console sur les poutres polyvalentes 163, de manière que ces dernières plate-formes puissent soutenir sur leurs extrémités surplombant le barillet l'installation spécifique de type 9 ;
- la troisième partie est constituée, d'une part, de deux parois latérales en demi-ogive 172 montées entre les poutres polyvalentes et les poutres support-bardages 159 et, d'autre part, de quelques parois frontales 173 montées, avec ou sans portes et/ou fenêtres, sur les parois ogivales 172 ;
- la quatrième partie est constituée de deux dispositifs de fermeture latérale comportant quelques rideaux 174 à contrepoids 175, montés sur des enrouleurs 176, suspendus à l'aide de quelques paliers 177 sur les poutres polyvalentes par l'intermédiaire desdites pièces support-rideaux 167 de manière à faciliter l'ouverture et la fermeture des deux espaces latéraux 178 servant au stockage des bobines 179, moules, etc.

Pour faciliter le montage, l'ossature multifonctions est préassemblée au sol et mise à la verticale d'une seule pièce, sauf les deux poutres polyvalentes qui sont montées par la suite déjà équipées desdites plate-formes latérales 171 et desdits dispositifs à rideaux 174 à 177.

La deuxième association privilégiée, représentée sur les figures 4, 5 et 6, intègre un barillet multifonctions de type 2, deux installations ordinaires de servitudes (une d'alimentation du béton et une de nettoyage-huilage des moules) et trois installations spécifiques de servitudes de type 3, 7 et 8, à l'aide d'une structure optimisée de type 2, comportant deux parties principales dont :
- la première partie est l'ossature principale ayant deux rangées de poteaux 180 dotés d'une série de petites consoles de montage 181, rangées liées en premier lieu par deux poutres longitudinales 182 dotées de plusieurs goussets 183 ayant, soudées sur leurs extrémités, quelques plaques courbées 184 qui assurent en un premier temps le montage de la partie basse (environ un tiers) de l'écran thermique 140 faisant l'objet de l'installation spécifique du type 7 et dans un deuxième temps les deux parties latérales dudit écran, rangées liées en second lieu par deux poutres-caisson transversales 185, de manière à assurer le montage du barillet par l'intermédiaire de deux paliers préréglés 186, rangées liées en troisième lieu par deux poutres longitudinales 187 assurant le montage de cinq plate-formes de travail et/ou de passage dont deux plate-formes de tête 188, une plate-forme centrale 189 disposée entre le barillet principal et le barillet secondaire et deux plate-formes 190 disposées latéralement par rapport au barillet secondaire, rangées liées en quatrième lieu par deux poutres longitudinales 191 dotées de goussets 192, ayant d'une part des plaques (184), qui assurent le montage des deux parties latérales de l'installation spécifique de type 7 et ayant d'autre part quelques bras 193 qui facilitent la réalisation de deux plate-formes latérales 194 surplombant en partie le barillet, rangées liées en cinquième lieu par deux poutres longitudinales 195 servant de support à la toiture 196, toiture constituée d'un ou plusieurs ensembles équipés de préférence avant montage d'une voie de roulement 197 commune aux deux installations ordinaires précitées et a l'installation spécifique de type 3 ;
- la deuxième partie est l'ossature secondaire ayant deux portiques de tête 198 liés par au moins deux poutres longitudinales 199, portiques dotés d'une part de deux poutres-support 200 munies de moyens de réglage vertical 201, de manière à assurer le montage de l'installation spécifique de type 8 à la hauteur optimale par rapport au barillet principal, et dotés d'autre part de deux passerelles de tête 202.

La troisième association privilégiée, représentée sur la figure 10, intègre, sous la forme d'un atelier flottant, un barillet multifonctions de type 6, tout ou partie des installations ordinaires de servitudes précitées et une installation spécifique de servitudes de type 4 à l'aide d'une structure optimisée de type 3, comportant deux parties principales dont :
- la première partie est une coque de navire 203 renforcée par des nervures transversales 204 et longitudinales 205, coque dotée en premier lieu d'une ossature de fond multifonctions ayant des poutres transversales 206 et des poutres longitudinales 207 soudées à la hauteur voulue sur les nervures transversales 204 de manière que ladite ossature assure simultanément le support des bâtis 208 de sustentation et rotation du barillet, le support du plancher de la salle des machines (groupe électrogène, groupe hydraulique, compresseur, chaudière, etc.) située à l'une des extrémités du barillet, le support du plancher de la salle de maintenance et stockages divers située à l'autre extrémité du barillet, la réhausse desdits bâtis et planchers pour leur mise hors d'atteinte des eaux d'infiltration éventuelle, le contreventement de la coque, la répartition uniforme des charges transmises par les équipements précités et le lestage réglable, coque dotée en deuxième lieu de deux planchers 209 disposés aux deux extrémités du barillet à une hauteur optimale de manière à assurer simultanément le contreventement des parois latérales de la coque, le sol pour les postes de travail extérieurs au barillet D2, E, NH2, PA, etc., le sol des diverses annexes (sanitaires, laboratoires, bureaux, etc.) et les plafonds des salles précitées (machines, maintenance, stockage, etc.), coque dotée enfin en troisième lieu de deux ponts supérieurs 210, pivotants ou non, en surplomb du barillet ;
- la deuxième partie est une ossature rapportée en arc 211 dont les bases prennent appui sur les parois latérales de la coque et dont la partie haute intègre une voie de roulement commune aux deux installations ordinaires d'alimentation-distribution du béton et de nettoyage-huilage des moules, et commune à une installation spécifique de type 4, voie qui est avantageusement constituée de deux poutres 212 solidarisées entre elles et à l'ossature en arc par des goussets 213 de manière à assurer en même temps le raidissement transversal et le contreventement longitudinal de ladite ossature équipée d'éléments de couverture fixes ou mobiles 214.

La quatrième association privilégiée, représentée sur la figure 11, intègre un barillet multifonctions de type 7, tout ou partie des installations ordinaires de servitudes précitées, dont particulièrement celles assurant l'alimentation-distribution du béton et le nettoyage-huilage des moules, et deux installations spécifiques de type 5 et 6, à l'aide d'une structure optimisée de type 4, comprenant plusieurs rangées de poteaux verticaux 215 servant de support à :
- un plancher technique 216 à forte ossature se singularisant par son niveau en surplomb du barillet, par une ouverture de dimensions supérieures à celles de la batterie de moules ouverte en haut du barillet, par le soutien d'une voie de roulement 217 montée sur les bords longitudinaux de ladite ouverture du plancher et par sa fonction de plafond de la salle 218 disponible pour l'aménagement de nombreuses installations ordinaires de servitudes ;
- une voie de roulement 219 avec prolongement extérieur à la structure permettant à l'installation spécifique de type 5 de desservir tant les postes de travail B, D1 et NH1 disposés axialement par rapport au barillet que les postes de travail E, D2, NH2, MP et MT disposés sur le plancher technique 216 transversalement par rapprot au barillet ;
- plusieurs fermes de toitures non représentées;
- un écran thermique 140 dont les deux parties supérieures sont solidaires du plancher technique 216 et des poteaux 215 et dont la partie inférieure repose sur des appuis 220.

Les procédé, usines et ateliers à barillets selon l'invention concernent la fabrication des produits moulables et notamment ceux de béton à démoulage différé, avec apport d'une augmentation sensible de la productivité et de la qualité.

## Revendications

1. Procédé pour la fabrication de produits moulables mettant en oeuvre des équipements et des solutions d'organisation technologique optimisés, visant à améliorer la concentration, l'automatisation et la flexibilité du processus de fabrication ainsi que le durcissement du matériau moulé, caractérisé :
- en ce qu'une gamme élargie et améliorée de moyens de moulage et de couvercles de fermeture de ceux-ci est intégrée à des structures rotatives optimisées et forme ainsi des barillets rotatifs modulaires, ayant au moins deux pans, aptes à favoriser la concentration, l'automatisation et la flexibilité du processus de fabrication par l'affectation, d'une part, au durcissement du matériau moulé (béton, mortier, plâtre, argile, matière plastique, etc.) d'un parcours rotatif supérieur à 270° et de préférence égal à 360°, et par le regroupement, d'autre part, des postes principaux de travail selon au moins cinq solutions privilégiées de flux technologique général :
. regroupement intégral au-dessus des barillets;
. regroupement dédoublé au-dessus des barillets et à une ou deux extrémités ;
. regroupement dédoublé au-dessus et à côté des barillets ;
. regroupement intégral soit à l'une des extrémités des barillets, soit aux deux ;
. regroupement intégral à côté des barillets.
- en ce que la concentration, l'automatisation et la flexibilité du processus de fabrication s'obtiennent également par mise en oeuvre d'une association évolutive de barillets rotatifs et d'installation de servitudes spécifiques au procédé à l'aide de structures d'assemblage optimisées, ladite association donnant naissance à des "ateliers à barillets" pour les niveaux d'association les plus faibles et à des "usines à barillets" pour les niveaux d'association les plus élevés, ateliers et usines qui dans certains cas sont réalisés sous la forme d'unités mobiles par voie d'eau, voie ferrée ou voie routière ;
- en ce que le durcissement du matériau moulé, tel que le béton, est amélioré par l'usage conjoint des modes opérationnels suivants :
. affectation audit durcissement d'un parcours rotatif supérieur à 270° et dans certains cas supérieur même à 360°, lorsque la phase de refroidissement est réalisée sur un barillet secondaire de servitudes, associé au barillet principal ;
. regroupement en un même lieu des opérations de démoulage et de bétonnage pour diminuer les chocs thermiques sur le béton et mettre à profit l'inertie thermique des moules ;
. transmission modulable des vibrations produites lors du compactage du béton à l'ensemble des moyens de moulage remplis de béton, par réglage de la suspension élastique desdits moyens de moulage ;
. traitement thermique intensif (T T I) du béton avec emprisonnement complet de celui-ci dans les moyens de moulage sur un parcours souvent égal à une rotation de 360° des barillets et avec, pour résultante, neutralisation accrue de l'expansion des gaz occlus dans le béton et de la fuite par évaporation des molécules d'eau indispensables à une hydratation de qualité ;
. hydratation pluriaxiale totale des molécules de ciment due conjointement au changement d'inclinaison du béton pendant les 360° de rotation des barillets et aux vibrations résiduelles précitées.

2. Procédé selon la revendication 1, caractérisé en ce que, pour la fabrication des produits en béton précontraint et en béton armé, il met en oeuvre deux familles d'unités de fabrication dont :
- la première famille appelée "usines à barillets utilise au moins sept types de "barillets multifonctions" associés à des installations spécifiques de servitudes de manière que le regroupement des postes principaux de travail : mise en place des armatures (MP), mise en tention des armatures (MT), bétonage (B), démoulage différé (D), évacuation des produits durcis (E), et nettoyage-huilage des moule (NH), s'effectue selon les trois premières solutions privilégiées de flux technologique général ;
- la deuxième famille appelée "ateliers à barillets" utilise au moins trois types de "barillets monofonction" associés à des installations de servitudes de manière que le regroupement des postes de travail précités s'effectue selon la quatrième et la cinquième solutions de flux technologique général.

3. Usine à barillets destinées à la mise en oeuvre du procédé selon les revendications 1 et 2, caractérisée en ce que les barillets multifonctions comportent en premier lieu une structure rotative optimisée, apte à supporter le poids des moules remplis de béton et dans certains cas les efforts de mise en tension des armatures, puis en second lieu des moyens de moulage (moules ou batteries de moules) dotés le plus souvent de moyens propres et réglables de compactage et d'appui élastique, et en troisième lieu des couvercles de fermeture desdits moyens de moulage, et en ce que la souplesse de regroupement des postes de travail permet d'utiliser les barillets dans le respect des trois premières solutions de flux technologique général du procédé, lesdits barillets effectuant tout ou partie des fonctions principales suivantes :
- la prise en charge des efforts de mise en tension des armatures dans le cas de fabrication de produits en béton précontraint ;
- le compactage du béton en haut des barillets, dans les moyens de moulage encore chauds de par leur inertie thermique ;
- le déplacement des moules (m) ou des batteries de moules (bm) remplis de béton et fermés, dans un circuit de durcissement d'environ 360° ;
- la présentation répétitive et automatique des moyens de moulage chargés de produits durcis dans la position de départ en haut des barillets ou par la suite sont effectuées, avec facilités évidentes, les autres opérations principales (démoulage et évacuation des produits durcis, nettoyage et huilage des moules, mise en place et mise en tension des armatures).

4. Usine à barillets selon la revendication 3, caractérisée en ce qu'elle comprend un barillet multifonction de type 1 comportant :
- en premier lieu une structure rotative mixte (acier-béton) réalisée par coulage du béton entre deux membranes métalliques (1, 5), dotées de moyens de renforcements (2, 6, 7), de bagues de roulement (3) et de tympans de fermeture (4), structure équipée, d'une part, de dispositifs supports-moules de préférence démontables dotés de poutres et chaises de fixation (9, 10) et de sabots de blocage maitrisé (11), puis équipée, d'autre part, de dispositifs de mise en tension des armatures, fixes ou démontables, dotés d'ossature d'ancrage (12 à 15) et de moyens de mise en tension des armatures à l'unité ou en groupe (16 à 20),
- en second lieu des moyens de moulage de préférence chauffants soit sous la forme de moules individuels (ml), soit sous la forme de batteries de moules (bml) avantageusement constituées à l'aide de coquilles (21), d'éléments raidisseurs (22, 23) et d'éléments d'étanchéité (28, 29), lesdits moyens de moulage étant dotés respectivement de leurs moyens d appui élastique (24), de réglage en hauteur (25), de vibration (26) et de distribution de la vapeur (27),
- et enfin en troisième lieu des couvercles calorifugés (cl) assurant la fermeture des moyens de moulage pendant leur parcours rotatif de durcissement.

5. Usine à barillets selon la revendication 3, caractérisée en ce qu'elle comprend un barillet multifonction de type 2 comportant :
- en premier lieu une structure rotative, autoportante ou non par rapport aux efforts de mise en tension des armatures, constituée d'une membrane notamment cylindrique (33) renforcée par des poutres longitudinales (34) et des goussets de contreventement (35), structure ayant deux boucliers de tête (36), autoportants ou non, boucliers dotés respectivement d'un axe de rotation (37), et de quelques chaises biaises (38) facilitant la sortie par glissement des écrans de tête (39) lors du démoulage,
- en second lieu des moyens de moulage de préférence non chauffants, soit sous la forme de moules individuels (m2), soit sous la forme de batteries de moules (bm2), lesdits moyens de moulage étant dotés respectivement de leurs moyens d'appui élastique (24), de réglage en hauteur (25), de vibration (26) et de fixation latérale (40),
- et enfin en troisième lieu des couvercles non calorifugés (c2) maintenus en position fermée durant tout le parcours rotatif des moyens de moulage, de manière que le béton soit chauffé par transit des calories au travers desdits couvercles à l'aide par exemple d'une installation spécifique de type 7 assurant la montée rapide de la température (phase TTI), le maintien de la température (phase TT2), et autorisant une poursuite éventuelle du traitement thermique à l'extérieur du barillet (phase TT3).

6. Usine à barillets selon la revendication 3, caractérisée en ce qu'elle comprend un barillet de type 4 comportant :
- en premier lieu une structure, autoportante ou non par rapport aux efforts de mise en tension des armatures, constituée d'une membrane notamment cylindrique (33) renforcée par une série de poutres-caisson (41), structure qui englobe des moules (m3), par exemple pour la fabrication de traverses de chemin de fer,
- en second lieu une poutre-support centrale (42), de préférence tubulaire, dotée d'un dispositif de rotation pas-à-pas (43), de deux plate-formes de travail (44) et de deux boggies ferroviaires (45) ou d'essieux routiers,
- et enfin de ladite structure rotative équipée de couvercles (c3) avec la poutre-support centrale (42) par l'intermédiaire d'au moins deux bagues de roulement (46) présente une compacité permettant de respecter le gabarit international de transport ferroviaire ou routier.

7. Usine à barillets selon la revendication 3, caractérisée en ce qu'elle comprend un barillet de type 4 comportant :
- une structure rotative autoportante ou non par rapport aux efforts de mise en tension des armatures, dont la partie centrale est une poutre creuse (47) de préférence carrée renforcée longitudinalement par des profilés (48) et transversalement par des goussets (49), et dont chacun des quatre bras intègre soit des moules à fruit longitudnal (m4a), soit des moules à fruit transversal (m4b), lesdits moules étant doublement intégrés en tant qu'éléments de résistance pouvant avec leurs parois renforcées (50) reprendre et répartir les efforts de mise en tension et en tant que moyens de servitudes devenant, par leurs parois latérales (51),automatiquement passerelles d'accès latéral à chaque arrêt du barillet, et
- des noyaux de moulage avec réservation (52) et des paliers pré-équilibrés (53) aménagés pour recevoir sur le site des poutres d'assises permettant de laisser reposer le barillet sur des fondations pré-établies, après retrait des moyens de transport routier (54) ou ferroviaire au gabarit international.

8. Usine à barillets selon la revendication 3, caractérisée en ce qu'elle comprend un barillet multifonction de type 5 comportant :
- en premier lieu une structure rotative à au moins deux pans, autoportante ou non par rapport aux efforts de mise en tension des armatures, constituée d'une poutre centrale (55), notamment tubulaire, renforcée par des tympans raidisseurs (56) et d'au moins quatre poutres périphériques multifonctions, chacune étant dotée de deux bras assise-moules (58), de goussets raidisseurs (59) et de plaques amovibles (60) formant des passerelles latérales d'accès,
- au moins deux batteries de moules chauffantes (bm5) avantageusement constituées à l'aide de coquilles (21), d'éléments raidisseurs (22, 23) et d'éléments d'étanchéité (28, 29), batteries dotées respectivement de leurs propres moyens d'appui élastique (24), de réglage en hauteur (25), de vibration (26) et de distribution de la vapeur (27),
- des paliers pré-équilibrés (53) aménagés pour recevoir sur le site des poutres d'assise permettant de laisser reposer le barillet sur des fondations pré-établies, après retrait des moyens de transport routier (54) ou ferroviaire,
- ledit barillet pouvant être ainsi transporté au gabarit international sans moyen de moulage ou avec des batteries de moules avantageusement montées sur les pans verticaux opposés, et
- des batteries supplémentaires pouvant être montées sur le site d'exploitation.

9. Usine à barillets selon la revendication 3, caractérisée en ce qu'elle comprend un barillet multifonction de type 6 comportant :
- une structure rotative allégée (non chargée de reprendre les efforts de mise en tension des armatures) constituée d'une membrane (33) notamment cylindrique dotée de poutres-caisson (61), tympans de tête (4) et de bagues de roulement (3),
- des batteries de moules (bm6) permettant le coulage sur chant de certains produits en béton, lesdites batteries étant avantageusement constituées à l'aide, d'une part, d'une coquille-support (cs6) ayant une ossature-support (62) et deux parois latérales fixes (63) légèrement inclinée vers l'extérieur, coquille dotée de plots d'appui élastique (24), de vibrateurs (26) et de pièces de fermeture du côté supérieur (64), et à l'aide, d'autre part, d'un noyau amovible multifonctions (na6), autoportant ou non par rapport aux efforts de mise en tension des armatures, noyau constitué d'une coquille de type fermé (65) dotée de tympans de fermeture de tète (66), de goussets de renforcement transversal (67), de pièces de fixation (68) et d'un noyau de distribution de la vapeur (27),
- la solidarisation dudit noyau à la coquille-support en haut du barillet permettant d'assurer dans un premier temps le coulage sur chant de produits face à face et tête à tête, dans un deuxième temps le traitement thermique intensif (TTI) sur une rotation de 360°, et
- ledit noyau muni des produits durcis se désolidarisant de la coquille-support en haut du barillet et se solidarisant alors avec l'installation spécifique de type 4 pour achever le cycle des opérations entamé et amorcer un nouveau cycle de fabrication par la première opération de mise en place des armatures.

10. Usine à barillets selon la revendication 3, caractérisée en ce qu'elle comprend un barillet multifonction de type 7 comportant :
- en premier lieu une structure rotative allégée dotée de deux bagues de roulement (3), de plusieurs anneaux de renforcement (70), de deux tympans de fermeture frontale (4) et d'une série de poutres longitudinales (71) dotées de chaises support-moules (72) et de pièces de blocage (73) avec contact élastique,
- des batteries de moules (bm7) permettant le coulage côte à côte de produits longilignes en béton précontraint ou armé comme par exemple des poteaux pour les lignes électriques (74),
- lesdites batteries etant constituées premièrement d'une coquille-support de type ouvert (cs7) ayant un fond commun (75) et deux parois latérales (76), basculantes et chauffantes, coquille dotée de pièces de réservation (77), d'appuis élastiques (24), de vibrateurs (26) et de tuyaux de distribution de la vapeur (27), et etant constituées deuxièmement d'au moins un noyau amovible multifonctions (na7), de préférence autoportant par rapport aux efforts de mise en tension des armatures, noyau rigide, d'une part, formé d'une coquille fermée en tôle épaisse (78) renforcée par deux tympans de fermeture de tête (79) et par une série de goussets-antiflambage (80) et, d'autre part, doté de pièces de réservation (77), d'un tuyau de distribution de la vapeur (27), et de deux écrans de tête (81) autoportants par rapport aux efforts de mise en tension des armatures,
- la solidarisation du ou des noyaux à la coquille-support en haut du barillet permettant d'assurer dans un premier temps le coulage jumelé de un ou plusieurs produits et dans un deuxième temps le traitement thermique intensif (TTI) sur une rotation de 360°, et
- chaque noyau parvenu en haut du barillet avec les produits durcis se désolidarisant de la coquille-support après basculement des parois latérales (76) et se solidarisant alors avec l'installation spécifique de type 5 pour desservir les postes extérieurs au barillet avant d'amorcer un nouveau cycle de fabrication.

11. Atelier à barillets, destinés à la mise en oeuvre du procédé selon les revendications 1 et 2, caractérisé
- en ce que les barillets monofonction comportent, d'une part, une structure rotative allégée (car la prise en charge des efforts de mise en tension des armatures n'est plus exigée) et, d'autre part, une série de niches chauffantes périphériques rapportées ou intégrées à ladite structure et munies des moyens propres à assurer la réception des moyens de moulage (moules ou batteries de moules) remplis de béton frais, leur maintien en position fermée pendant leur parcours rotatif et leur extraction munis de produits durcis,
- en ce que lesdits barillets utilisent l'intégralité du parcours de 360° pour le traitement thermique intensif (TTI),
- en ce que les opérations d'introduction et extraction des moyens de moulage s effectuent en partie haute, basse ou latérale des barillets,
- et enfin en ce que les opérations autres que le traitement thermique intensif s'effectuent hors des barillets monofonction, selon la quatrième et la cinquième solutions de flux technologique général du procédé.

12. Atelier à barillets selon la revendication 11, caractérisé en ce qu'il comprend un barillet monofonction de type 1 comportant :
- d'une part une structure rotative constituée d'une membrane notamment cylindrique (33), de tympans de tête (4) et d'une série de poutres-rail (82) rigidifiées par des goussets-support (83), poutres facilitant l'introduction, le maintien et l'extraction des moyens de moulage (moules ou batteries de moule) dotés de galets (90) et, d'autre part, plusieurs niches périphériques chauffantes (n1) de préférence démontables, constituées à l'aide de parois radiales (85) et de couvercles périphériques (87), lesdites niches étant fermées à une extrémité par des écrans calorifugés et à l'autre extrémité par des portes également calorifugées,
- le traitement thermique intensif du béton (TTI) s'ffectuant sur le parcours rotatif de 360° desdites niches à l'aide de préférence de la vapeur distribuée par un dispositif rotatif automatique (84), et
- l'enveloppe constituée par lesdits couvercles périphériques calorifugés (87) pouvant être étanchée par tous moyens pour optimiser l'utilisation de la vapeur et permettre d'implanter le barillet à l'air libre avec le poste d'introduction et d'extraction des moyens de moulage en position haute.

13. Atelier à barillets selon la revendication 11, caractérisé en ce qu'il comprend un barillet monofonction de type 2 tel
- qu'il comporte une structure rotative ayant, d'une part, une ossature périphérique constituée à l'aide d'au moins deux anneaux (91) liés par une série de poutres longitudinales (92) renforcées par des goussets transversaux (93) et ayant, d'autre part, une ossature centrale sous la forme par exemple d'une poutre tubulaire (95) ladite structure intégrant des niches chauffantes (n²) de préférence plus hautes que larges constituées par l'assemblage des deux ossatures précitées à l'aide de parois en "V" (96) renforcées par des goussets (97), lesdites niches étant équipées de galets de roulement (94) facilitant l'introduction, le maintien et l'extraction des moyens de moulage avantageusement dotés de leurs galets (90a) et rail (82) de guidage,
- que le traitement thermique intensif du béton s'effectue sur le parcours rotatif de 360° de préférence à l'aide de la vapeur distribuée automatiquement par un dispositif rotatif (84), et
- qu'après fermeture étanche de l'ensemble structure rotative-niches par des parois calorifugées, frontales (99) et périphériques (100), le barillet peut être monté à l'air libre avec le poste d'introduction et d'extraction des moyens de moulage en position basse.

14. Atelier à barillets selon la revendication 11, caractérisé en ce qu'il comprend un barillet monofonction de type 3 tel
- qu'il comporte une structure rotative intégrant deux ou plusieurs anneaux-caisson (101) montés à l'extérieur d'un cylindre creux (102), et des niches chauffantes (n3) constituées de couvercles (103) assemblés à une ossature avantageusement démontable comprenant principalement des poutres-support (104), goussets de renforcements (105) et profilés de montage (106), lesdites niches étant dotées de rails de roulement (107) à butées d'arrêt (108) permettant d'introduire et d'extraire latéralement et à l'horizontale les moules (m) dotés de galets de roulement (90),
- que le traitement thermique intensif du béton s'effectue sur le parcours rotatif de 360°, avec l'étanchéité de fermeture des moules obtenues par tout moyen (109, 110) permettant de déplacer et maintenir plaqués les moules contre la face inférieure des couvercles intégrés aux niches (le profil de pintoiement variant selon les produits à mouler et pouvant par exemple être incurvé pour des voussoirs), avec la distribution de la vapeur dans les niches par tout moyen et avantageusement par un dispositif rotatif (84), et avec le confinement de la vapeur dans les volumes des niches réalisé par tout moyen de fermeture affecté à une ou plusieurs niches, et
- qu'il peut être avantageusement associé à une installation spécifique de servitudes de type 10 assurant simultanément la protection contre les intempéries et la fermeture automatique des niches à l'aide d'un écran thermique semi-circulaire (151 à 154) recouvrant la partie supérieure du barillet.

15. Usine à barillets selon l'une quelconque des revendications 3 à 10, caractérisée en ce qu'elle comprend au moins une installation spécifique de manutention parmi les cinq décrites ci-après dont :
- une première installation de manutention, dotée d'une poutre horizontale (111), de deux électro-palans synchronisés (112) et de moyens préhensibles (113), est associée au barillet desservi de manière à assurer l'enlèvement et la repose des couvercles de fermeture des moules (cl) ;
- une deuxième installation de manutention, dotée de dispositifs préhensibles synchronisés (114) suspendus par l'intermédiaire d'une poutre équilibrée par des câbles (116) à un appareil de levage et de transfert longitudinal (117), est associée au barillet desservi de manière à assurer: la manutention des mou les pour leur montage et démontage, la manutention des armatures ainsi que le démoulage (D) et le transfert des produits durcis (p) ;
- une troisième installation de manutention comportant une poutre basculante (118) dotée de moyens de basculement (119, 120), de moyens de préhension des couvercles (121) et de moyens de préhension des armatures et des produits durcis (122), poutre suspendue par l'intermédiaire d'un dispositif de déplacement à la verticale (124) à un chariot de transfert longitudinal (125), est associée au barillet desservi de manière à assurer: la manutention des moules pour leur montage et démontage, l'enlèvement et la repose des couvercles (c2), la manutention des armatures, ainsi que le démoulage (D) et le transfert des produits durcis (p) ;
- une quatrième installation de manutention comportant un chariot polyvalent (126) intégrant des moyens de déplacement à l'horizontale (127), des moyens de déplacement à la verticale (128) et des moyens préhensibles (129), est associée au barillet desservi de manière à assurer : la manutention des moules pour leur montage et démontage, l'enlèvement et le transfart des noyaux multifonctions (na6), munis de produits durcis ainsi que la repose des dits noyaux munis d'armatures dans la coquille-support (cs6) se trouvant nettoyée et huilée en haut du barillet ;
- une cinquième installation de manutention comportant un dispositif (130) équipé d'une rangée centrale de moyens de préhension des noyaux (131) et de deux rangées latérales de moyens de préhension des produits durcis (132), dispositif suspendu à une poutre roulante (133) ayant un déplacement transversal, est associée au barillet desservi de manière à assurer : la manutention des mou les pour leur montage et démontage, l'enlèvement et la repose des couvercles (c7), l'enlèvement et le transfert des noyaux multifonctions (na7) munis de produits durcis au poste de démoulage final (D2), l'évacuation (E) des dits produits, le déplacement des dits noyaux à travers les postes de nettoyage et d'huilage (NH2) et de mise en place et mise en tension des armatures (MP + MT) et la repose des noyaux munis d'armatures (a) dans la coquille-support (cs7) se trouvant nettoyés et huilés en haut du barillet.

16. Usine à barillets selon l'une quelconque des revendications 3 à 10, caractérisée en ce qu'elle comprend au moins une installation spécifique de traitement thermique telle qu'elle comporte un écran thermique circulaire ou polygonal (140) monté en position fixe autour du barillet desservi à l'aide d'éléments de liaison (141), écran équipé d'une série de radiants (142) sur environ un tiers de sa circonférence de manière que le passage des mou les à une cadence constante devant le dit écran assure automatiquement un traitement thermique intensif du béton dont la phase de montée de la température (TT1) s'effectue à peu près sur le premier tiers du parcours rotatif et dont la phase isotherme (TT2) s'effectue sur les deuxième et troisième tiers du dit parcours.

17. Usine à barillets selon l'une quelconque des revendications 3 à 10, caractérisée en ce qu'elle comprend au moins une installation spécifique de refroidissement et d'évacuation des produits durcis ainsi que de préparation des armatures, telle que :
- elle comporte en premier lieu un dispositif rotatif modulaire (143) ayant la même cadence de rotation pas-à-pas que celle du barillet desservi, dispositif doté de plusieurs chaises-supports de produits durcis (144) dotées à leur tour de bras rotatifs (145) qui bloquent les produits durcis (p) dans les chaises-supports pendant leur rotation de 180^{º}, rotation qui assure le refroidissement (TT3) des dits produits ;
- elle comporte en deuxième lieu un dispositif compact d'évacuation (E) intégrant des moyens de transfert à la verticale (146) et des moyens de transfert à l'horizontale de produits durcis et refroidis ;
- elle comporte en troisième lieu un poste (PA) de positionnement des armatures (a) sur les écrans de tête (39), facilitant ainsi leur transfert et leur montage dans les moules se trouvant nettoyés et huilés en haut du barillet auquel cette installation est associée.

18. Usine à barillets selon l'une quelconque des revendications 3 à 10, caractérisée en ce qu'elle comprend au moins une installation spécifique d'organisation ergonomique du travail telle que :
- elle comporte deux passerelles réalisées à l'aide d'une série de bras (148) en Z dont la partie horizontale basse intègre un plancher calorifugé (149) et dont la partie haute intègre des moyens de basculement (150) ou des moyens de glissement à la verticale ;
- à chaque arrêt du barillet desservi, les dites passerelles basculent ou glissent l'une à gauche et l'autre à droite de la batterie de moules arrivée à l'horizontale en haut du barillet, facilitant ainsi l'accès à chaque moule ;
- une fois les moules remplis et fermés, les deux passerelles s'effacent, permettant la rotation d'un pas du barillet pendant laquelle les passerelles font office de garde-fou.

19. Usine à barillets selon l'une quelconque des revendications 3 à 10, caractérisée en ce que sa structure d'assemblage des diverses installations autour du barillet auquel elle est associée comprend :
- une ossature multifonction ayant au moins deux portiques (156) liés d'une part par deux fortes poutres (157), dotés de rails (158) de façon à former une voie de roulement commune tant aux installations ordinaires de servitudes qu'aux installations spécifiques de servitudes, liés d'autre part par des poutres (159, 161) supportant les bardages (160) et la toiture (162) et liés, enfin, par deux poutres polyvalentes f(163) montées en porte-à-faux à l'aide de consoles de forte inertie (164), ces dernières poutres étant dotées, d'une part, de pièces support-parois (165), pièces support-plate-forme (166), pièces support-rideaux (167) et pièces d'étanchéité (168) et, d'autre part, dans certains cas, de moyens de ventilation (169) et/ou de récupération de la chaleur (170) ;
- deux plate-formes latérales (171), de préférence calorifugées, montées en console sur les poutres polyvalentes, ces plate-formes étant, dans certains cas, équipées à leurs extrémités surplombant le barillet d'une installation spécifique d'organisation ergonomique du travail ;
- deux parois latérales (172), de préférence en demi-ogive, montées en surplomb du barillet entre les deux poutres polyvalentes et les poutres support-bardages (159), et deux parois frontales (173) montées entre les portiques (156) et les parois en demi-ogive (172) ;
- deux dispositifs de fermeture latérale du barillet constitués à l'aide de rideaux à contre-poids (174, 175) montés sur des enrouleurs (176) suspendus par l'intermédiaire de paliers (177) et de pièces de liaison (167) sur les poutres polyvalentes (163).

20. Usine à barillets selon l'une quelconque des revendications 3 à 10, caractérisée en ce que sa structure d'assemblage des diverses installations autour du barillet auquel elle est associée comprend :
- une ossature principale ayant deux rangées de poteaux (180) dotés d'une série de petites consoles de montage (181), rangées liées en premier lieu par deux poutres longitudinales (182) dotées de plusieurs goussets (183) ayant, soudées sur leurs extrémités, des plaques courbées (184) qui assurent, en un premier temps, le montage de la partie basse (environ un tiers) de l'écran thermique (140) et, dans un deuxième temps, les deux parties latérales du dit écran, rangées liées, en deuxième lieu, par deux poutres-caisson transversales (185), de manière à assurer le montage du barillet par l'intermédiaire de deux paliers pré-réglés (186), rangées liées, en troisième lieu, par deux poutres longitudinales (187) assurant le montage de cinq plate-formes de travail et/ou de passage, dont deux plate-formes de tête (188), une plate-forme centrale (189) disposée entre un barillet principal et un dispositif rotatif (143) et deux plate-formes (190) disposées latéralement par rapport au dispositif rotatif, rangées liées, en quatrième lieu, par deux poutres longitudinales (191) dotées de goussets (192) ayant, d'une part, des plaques (184) qui assurent le montage des deux parties latérales de l'écran thermique (140) et, d'autre part, des bras (193) qui facilitent la réalisation de deux plate-formes latérales (194) surplombant en partie le barillet, rangées liées, en cinquième lieu, par deux poutres longitudinales (195) servant de support à une toiture (196) constituée d'un ou de plusieurs ensembles équipés, de préférence avant montage, d'une voie de roulement (197) commune aux installations de servitude ;
- une ossature secondaire ayant deux portiques de tête (198) liés par au moins deux poutres longitudinales (199), portiques dotés, d'une part, de deux poutres-support (200) munies de moyens de réglage vertical (201), de manière à assurer le montage du dispositif rotatif (143) à la hauteur optimale par rapport au barillet associé et dotés et, d'autre part de deux passerelles de tête (202).

21. Usine à barillets selon l'une quelconque des revendications 3 à 10 caractérisée en ce que sa structure d'assemblage des diverses installations autour du barillet auquel elle est associée, comprend :
- une coque de navire (203) renforcée par des nervures transversales (204) et longitudinales (205), coque dotée, en premier lieu, d'une ossature de fond multifonction ayant des poutres transversales (206) et des poutres longitudinales (207) soudées à des nervures transversales (204), de manière que la dite ossature assure simultanément le support des bâtis (208) de sustentation et de rotation du barillet, le support du plancher d'une salle des machines (groupe électrogène, groupe hydraulique, compresseur, chaudière, etc...) située à l'une des extrémités du barillet, le support du plancher d'une salle de maintenance et de stockage divers située à l'autre extrémité du barillet, la rehausse des dits bâtis et planchers pour leur mise hors d'atteinte des eaux d'infiltration éventuelle, le contreventement de la coque, la répartition uniforme des charges transmises par les équipements précités et le lestage réglable, coque dotée, en deuxième lieu, de deux planchers (209) disposés aux deux extrémités du barillet à hauteur optimale de manière à assurer simultanément le contreventement des parois latérales de la coque, le plancher pour les postes de travail extérieurs au barillet (D2, E, NH2, PA, etc...), le plancher des diverses annexes (sanitaires, laboratoires, bureaux, etc...), et les plafonds des salles précitées (machines, maintenance, stockage, etc...), coque dotée, en troisième lieu, de deux ponts démontables (210) surplombant le barillet desservi ; et
- une ossature démontable rapportée en arc (211) dont les bases prennent appui sur les parois latérales de la coque et dont la partie haute intègre une voie de roulement commune aux installations ordinaires d'alimentation-distribution du béton et de nettoyage-huilage des moules et commune à une installation spécifique de manutention, voie constituée de deux poutres (212) solidarisées entre elles et à l'ossature en arc par des goussets (213), de manière à assurer en même temps un raidissement transversal et un contreventement longitudinal de la dite ossature équipée d'éléments de couverture (214).

22. Usine à barillets selon l'une quelconque des revendications 3 à 10 caractérisée en ce que sa structure d'assemblage des diverses installations autour du barillet auquel elle est associée comprend :
- un plancher technique à forte ossature (216) monté sur plusieurs rangées de poteaux (215), plancher en surplomb du barillet et ayant une ouverture de dimensions supérieures à celles de la batterie de moules se trouvant en haut du barillet, et une voie de roulement (217) étant montée sur les bords longitudinaux de la dite ouverture du plancher, le dit plancher faisant fonction de plafond de la salle (218) disponible pour l'aménagement de diverses installations ordinaires de servitudes ;
- une voie de roulement (219) avec prolongement extérieur à la structure, permettant à une installation spécifique de manutention de desservir tant les postes de travail (B, DA et NH1) disposés axialement par rapport au barillet que les postes de travail (E, D2, NH2, MP et MT) disposés sur le plancher technique (216) transversalement par rapport au barillet ; et
- un écran thermique (140) dont les deux parties supérieures sont solidaires du plancher technique (216) et des poteaux (215), et dont la partie inférieure repose sur des appuis en béton (220).

## Claims

1. Method for the manufacture of mouldable products implementing optimized equipment and technological organization solutions, aiming to improve the concentration, automation and flexibility of the manufacturing process as well as the curing of the moulded material, characterized:
- in that a widened and improved range of moulding means and of covers for closing these is incorporated into optimized rotary structures and thus forms modular rotary cylinders having at least two faces, capable of promoting the concentration, automation and flexibility of the manufacturing process by assigning, on the one hand, a rotary travel of more than 270° and preferably equal to 360° to the curing of the moulded material (concrete, mortar, plaster, clay, plastic, etc.), and, on the other hand, by grouping together the main workstations into at least five privileged general technological flow solutions:
· integral grouping-together above the cylinders;
· duplicated grouping-together above the cylinders and at one or both ends;
· duplicated grouping-together above and beside the cylinders;
· integral grouping-together either at one of the ends of the cylinders or at both;
· integral grouping-together beside the cylinders.
- in that the concentration, automation and flexibility of the manufacturing process are obtained also by implementation of an evolutive association of rotary cylinders and of installation of utilities which are specific to the method with the aid of optimized assembly structures, the said association giving rise to "cylinder-type workshops" for the lowest levels of association and to "cylinder-type factories" for the highest levels of association, which workshops and factories in some cases are produced in the form of units which can be moved by water, rail or road;
- in that the curing of the moulded material, such as concrete, is improved by the joint use of the following operational modes:
· assigning to the said curing a rotary travel of more than 270°, and in some cases even more than 360°, when the cooling phase is performed on a secondary cylinder of utilities, associated with the main cylinder;
· grouping together at the same point the operations of mould release and concreting in order to decrease the thermal shocks on the concrete and draw benefit from the thermal inertia of the moulds;
· modulable transmission of the vibrations produced during the compacting of the concrete to all of the moulding means filled with concrete, by adjusting the elastic suspension of the said moulding means;
· intensive heat treatment (T T I) of the concrete with this concrete being completely enclosed in the moulding means over a travel often equal to a rotation of the cylinders through 360° and with, as a result, enhanced neutralization of the expansion of the gases occluded within the concrete and of the leakage by evaporation of the molecules of water which are indispensable for quality hydration;
· total multi-axis hydration of the cement molecules due jointly to the change in inclination of the concrete during the 360° of rotation of the cylinders and to the aforementioned residual vibrations.

2. Method according to Claim 1, characterized in that, for the manufacture of products made of prestressed concrete and reinforced concrete, it implements two families of manufacturing units of which:
- the first family, called "cylinder-type factories", uses at least seven types of "multi-function cylinders" associated with specific installations of utilities so that the grouping-together of the main workstations: placing of the reinforcements (MP), tensioning of the reinforcements (MT), concreting (B), deferred mould release (D), evacuation of the cured products (E) and cleaning/oiling of the mould (NH) takes place according to the first three privileged general technological flow solutions;
- the second family, called "cylinder-type workshops", uses at least three types of "single-function cylinders" associated with installations of utilities so that the grouping-together of the aforementioned workstations takes place according to the fourth and fifth general technological flow solutions.

3. Cylinder-type factory which is intended for the implementation of the method according to Claims 1 and 2, characterized in that the multi-function cylinders firstly include an optimized rotary structure capable of supporting the weight of the moulds filled with concrete and in some cases the loadings involved in tensioning the reinforcements, then secondly moulding means (moulds or sets of moulds) most often equipped with their own and adjustable compacting and elastic support means and thirdly covers for closing the said moulding means, and in that the flexibility of the grouping-together of the workstations makes it possible to use the cylinders respecting the first three general technological flow solutions of the method, the said cylinders carrying out all or some of the following main functions:
- taking up the loadings involved in tensioning the reinforcements in the case of manufacture of products made of prestressed concrete:
- compacting the concrete at the top of the cylinders, in the moulding means which are still hot owing to their thermal inertia;
- moving of the moulds (m) or sets of moulds (bm) which have been filled with concrete and closed, in a curing circuit of approximately 360°;
- repetitive and automatic presentation of the moulding means loaded with cured products in the starting position at the top of the cylinders or thereafter the other main operations (mould release and evacuation of the cured products, cleaning and oiling of the moulds, placing and tensioning of the reinforcements) are carried out with obvious ease.

4. Cylinder-type factory according to Claim 3, characterized in that it includes a multi-function cylinder of type 1 comprising :
- firstly, a hybrid rotary structure (steel/concrete) produced by pouring concrete between two metal membranes (1, 5) equipped with reinforcement means (2, 6, 7), with raceways (3) and with thin plate closure elements (4), the structure being equipped, on the one hand, with mould support devices, preferably demountable ones equipped with beams and fixing seats (9, 10) and with shoes for controlled immobilization (11), then equipped, on the other hand, with devices for tensioning the reinforcements, fixed or demountable, equipped with anchoring framework (12 to 15) and with means for tensioning the reinforcements one by one or as a group (16 to 20),
- secondly, moulding means, preferably heating ones, either in the form of individual moulds (ml), or in the form of sets of moulds (bml) advantageously made up with the aid of shells (21), stiffening elements (22, 23) and sealing elements (28, 29), the said moulding means being equipped respectively with their elastic bearing means (24), height-adjustment means (25), vibration means (26) and steam-distribution means (27),
- and finally, thirdly, heat-insulated covers (cl) ensuring the closure of the moulding means during their rotary curing travel.

5. Cylinder-type factory according to Claim 3, characterized in that it includes a multi-function cylinder of type 2 comprising :
- firstly a rotary structure, self-supporting or not as regards the loadings involved in tensioning the reinforcements, made up of a membrane, particularly a cylindrical one (33), reinforced by longitudinal beams (34) and bracing gusset plates (35), the structure having two top shields (36), self-supporting or not, the shields being equipped respectively with a rotation spindle (37) and with a few slanting seats (38) facilitating the exit by sliding of the top screens (39) during mould release,
- secondly, moulding means, preferably non-heating ones, either in the form of individual moulds (m2), or in the form of sets of moulds (bm2), the said moulding means being equipped respectively with their elastic bearing means (24), height adjustment means (25), vibration means (26) and lateral fixing means (40),
- and finally, thirdly, non heat-insulated covers (c2) held in the closed position during the entire rotary travel of the moulding means, so that the concrete is heated by the passage of heat energy through the said covers with the aid, for example, of a specific installation of type 7 ensuring the rapid rise in temperature (phase TTI), the maintaining of the temperature (phase TT2), and allowing possible pursuit of the heat treatment outside the cylinder (phase TT3).

6. Cylinder-type factory according to Claim 3, characterized in that it includes a multi-function cylinder of type 3 comprising :
- firstly, a structure, self-supporting or not as regards the loadings involved in tensioning the reinforcements, made up of a membrane, particularly a cylindrical one (33), reinforced by a series of box beams (41), which structure encompasses moulds (m3), for example for manufacturing railway sleepers,
- secondly, a central support beam (42), preferably a tubular one, equipped with a stepwise rotation device (43), with two working platforms (44) and with two railway bogies (45) or road axles,
- and finally, the said rotary structure equipped with covers (c3) with the central support beam (42) by means of at least two raceways (46) exhibits a compact nature making it possible to respect the international gauge width for rail or road transport.

7. Cylinder-type factory according to Claim 3, characterized in that it includes a multi-function cylinder of type 4 comprising :
- a rotary structure, self-supporting or not as regards the loadings involved in tensioning the reinforcements, the central part of which is a hollow beam (47), preferably square, longitudinally reinforced by sections (48) and transversely reinforced by gusset plates (49), and each of the four arms of which incorporates either moulds with longitudinal batter (m4a), or moulds with transverse batter (m4b), the said moulds being incorporated in two ways as strengthening elements which can, with their reinforced walls (50), take up and distribute the loadings involved in tensioning and as utilities means automatically, by means of their lateral walls (51) becoming walkways for lateral access each time the cylinder stops, and
- moulding cores with reservation (52) and prebalanced bearing blocks (53) designed to receive, on site, bedplate beams allowing the cylinder to be rested on pre-established foundations after the road (54) or rail transport means of international gauge width have been removed.

8. Cylinder-type factory according to Claim 3, characterized in that it includes a multi-function cylinder of type 5 comprising :
- firstly, a rotary structure with at least two faces, self-supporting or not as regards the loadings involved in tensioning the reinforcements, made up of a central beam (55), particularly a tubular one, reinforced by stiffening thin plate elements (56) and of at least four multi-function peripheral beams, each one being equipped with two mould bedplate arms (58), with stiffening gusset plates (59) and with removable plates (60) forming lateral walkways for access,
- at least two sets of heating moulds (bm5) advantageously made up with the aid of shells (21), of stiffening elements (22, 23) and of sealing elements (28, 29), the sets respectively being equipped with their own elastic bearing means (24), height-adjustment means (25), vibration means (26) and steam-distribution means (27),
- prebalanced bearing blocks (53) designed to receive, on site, bedplate beams allowing the cylinder to be rested on pre-established foundations after the road (54) or rail transport means have been removed,
- the said cylinder being able to thus be transported at the international gauge width without moulding means or with sets of moulds advantageously mounted on the opposite vertical faces, and
- additional sets able to be mounted on the user site.

9. Cylinder-type factory according to Claim 3, characterized in that it includes a multi-function cylinder of type 6 comprising :
- a lightened rotary structure (not tasked with taking up the loadings involved in tensioning the reinforcements) made up of a membrane (33), particularly a cylindrical one, equipped with box beams (61), top thin plate elements (4) and raceways (3),
- sets of moulds (bm6) allowing certain concrete products to be poured on edge, the said sets advantageously being made up with the aid, on the one hand, of a support shell (cs6) having a support framework (62) and two fixed lateral walls (63) slightly inclined outwards, this shell being equipped with elastic bearing pads (24), vibrators (26) and with pieces for closing the upper side (64) and with the aid, on the other hand, of a multi-function removable core (na6), self-supporting or not as regards the loadings involved in tensioning the reinforcements, the core being made up of a shell of the closed type (65) equipped with top thin plate closure elements (66), with transverse reinforcing gusset plates (67), with fixing pieces (68) and with a core for distributing the steam (27),
- the securing of the said core to the support shell at the top of the cylinder making it possible firstly to ensure the edge-on pouring of products face to face and top to top, secondly intensive heat treatment (TTI) over a rotation through 360°, and
- the said core fitted with the cured products detaching itself from the support shell at the top of the cylinder and then securing itself to the specific installation of type 4 in order to complete the cycle of operations commenced and to start a new manufacturing cycle via the first operation of placing the reinforcements.

10. Cylinder-type factory according to Claim 3, characterized in that it includes a multi-function cylinder of type 7 comprising :
- firstly, a lightened rotary structure equipped with two raceways (3), several reinforcing rings (70), two front thin plate closure elements (4) and with a series of longitudinal beams (71) equipped with mould support seats (72) and with immobilizing pieces (73) with elastic contact,
- sets of moulds (bm7) allowing the pouring side by side of long straight products made of prestressed or reinforced concrete, such as, for example, posts for electric lines (74),
- the said sets being made up firstly of a support shell of open type (cs7) having a common bottom (75) and two tilting and heating lateral walls (76), the shell being equipped with reservation pieces (77), elastic supports (24), vibrators (26) and pipes for distribution of steam (27), and being made up secondly of at least one removable multi-function core (na7), preferably self-supporting as regards the loadings involved in tensioning the reinforcements, rigid core, on the one hand, formed of a closed shell made of thick sheet metal (78) reinforced by two top thin plate closure elements (79) and by a series of anti-buckling gusset plates (80) and, on the other hand, equipped with reservation pieces (77), with a steam distribution pipe (27) and with two top screens (81) which are self-supporting as regards the loadings involved in tensioning the reinforcements,
- the securing of the core or cores to the support shell at the top of the cylinder making it possible firstly to ensure the twin pouring of one or more products and, secondly, intensive heat treatment (TTI) over a rotation through 360°, and
- each core which has reached the top of the cylinder with the cured products detaching itself from the support shell after the lateral walls (76) have tilted and securing itself then to the specific installation of type 5 in order to serve the stations away from the cylinder before starting a new manufacturing cycle.

11. Cylinder-type workshop intended for the implementation of the method according to Claims 1 and 2, characterized
- in that the single-function cylinders include, on the one hand, a lightened rotary structure (because the uptake of the loadings involved in tensioning the reinforcements is no longer required) and, on the other hand, a series of peripheral heating niches which are attached to or incorporated into the said structure and which are equipped with means capable of receiving the moulding means (moulds or sets of moulds) filled with fresh concrete, holding them in a closed position during their rotary travel and extracting them, equipped with cured products,
- in that the said cylinders use all of the travel through 360° for the intensive heat treatment (TTI),
- in that the operations of introducing and extracting moulding means take place at the top, bottom or side of the cylinders,
- and finally in that the operations other than intensive heat treatment are carried out away from the single-function cylinders, according to the fourth and fifth general technological flow solutions of the method.

12. Cylinder-type workshop according to Claim 11, characterized in that it includes a single-function cylinder of type 1 comprising :
- on the one hand, a rotary structure made up of a membrane, particularly a cylindrical one (33), or of top thin plate elements (4) and of a series of rail-beams (82) stiffened by support gusset plates (83), beams facilitating the insertion, holding and extraction of the moulding means (moulds or sets of mould) equipped with rollers (90) and, on the other hand, several peripheral heating niches (n1) preferably demountable, made up with the aid of radial walls (85) and of peripheral covers (87), the said niches being closed at one end by heat-insulated screens and at the other end by doors which are also heat-insulated,
- the intensive heat treatment (TTI) of the concrete being carried out over the rotary travel of the said niches through 360# preferably with the aid of steam distributed by an automatic rotary device (84), and
- the jacket made up of the said heat-insulated peripheral covers (87) being able to be sealed by any means in order to optimize the use of steam and allow the cylinder to be erected in the open air with the station for insertion and extraction of the moulding means at the top.

13. Cylinder-type workshop according to Claim 11, characterized in that it includes a single-function cylinder of type 2 comprising :
- a rotary structure having, on the one hand, a peripheral framework made up with the aid of at least two rings (91) connected by a series of longitudinal beams (92) reinforced by transverse gusset plates (93) and having, on the other hand, a central framework in the form, for example, of a tubular beam (95), the said structure incorporating heating niches (n²) preferably taller than they are wide made up of the assembly of the aforementioned two frameworks with the aid of "V"-shaped walls (96) reinforced by gusset plates (97), the said niches being equipped with rollers (94) facilitating the insertion, the holding and the extraction of the moulding means, advantageously equipped with their rollers (90a) and guide rail (82),
- the intensive heat treatment of the concrete takes place over the rotary travel through 360#, preferably with the aid of steam distributed automatically by a rotary device (84), and
- after the rotary structure/niches assembly has been closed in a sealed fashion by frontal (99) and peripheral (100) heat-insulated walls, the cylinder may be mounted in the open air with the station for insertion and extraction of the moulding means at the bottom.

14. Cylinder-type workshop according to Claim 11, characterized in that it includes a single-function cylinder of type 3 comprising :
- a rotary structure incorporating two or more box rings (101) mounted on the outside of a hollow cylinder (102), and heating niches (n3) made up of covers (103) assembled to a framework, advantageously a demountable one, mainly comprising support beams (104), reinforcing gusset plates (105) and mounting sections (106), the said niches being equipped with runway rails (107) with stop pieces (108) allowing the moulds (m) equipped with rollers (90) to be inserted and extracted laterally and horizontally,
- the intensive heat treatment of the concrete taking place during the rotary travel through 360# with sealed closure of the moulds obtained by any means (109, 110) allowing the moulds to be moved and kept pressed against the lower face of the covers incorporated into the niches (the contact profile varying according to the products to be moulded and it being possible, for example, for this to be curved for segments), with the distribution of steam into the niches by any means and advantageously by means of a rotary device (84), and with the containment of the steam in the volumes of the niches performed by any closure means assigned to one or more niches, and
- it may advantageously be associated with a specific installation of utilities of type 10 simultaneously providing protection against inclement weather and automatic closure of the niches with the aid of a semi-circular thermal screen (151 to 154) covering over the upper part of the cylinder.

15. Cylinder-type factory according to any one of Claims 3 to 10, characterized in that it comprises at least one specific handling installation from among the five described hereinbelow, namely:
- a first handling installation, provided with a horizontal beam (111), with two synchronized electric pulley blocks (112) and with grippable means (113), is associated with the cylinder served so as to provide for the removal and refitting of the covers (cl) for closing the moulds;
- a second handling installation, equipped with synchronized grippable devices (114) suspended via a beam balanced by cables (116) from a lifting and longitudinal transfer apparatus (117), is associated with the cylinder served so as to provide for: the handling of the moulds for their mounting and demounting, the handling of the reinforcemenents as well as mould release (D) and the transfer of the cured products (p);
- a third handling installation including a tilting beam (118) equipped with tilting means (119, 120), with means for gripping the covers (121) and with means for gripping the reinforcements and the cured products (122), the beam being suspended via a device (124) for vertical displacement from a carriage (125) for longitudinal transfer, is associated with the cylinder served so as to provide for: the handling of the moulds for their mounting and demounting, the removal and the refitting of the covers (c2), the handling of the reinforcements, as well as mould release (D) and the transfer of the cured products (p);
- a fourth handling installation including a multi-purpose carriage (126) incorporating horizontal-displacement means (127), vertical-displacement means (128), and grippable means (129), is associated with the cylinder served so as to provide for: the handling of the moulds for their mounting and demounting, the removal and transfer of the multi-function cores (na6) furnished with cured products as well as the resting of the said cores furnished with reinforcements in the support shell (cs6) which can be found cleaned and oiled at the top of the cylinder;
- a fifth handling installation including a device (130) equipped with a central row of means (131) for gripping the cores and with two lateral rows of means (132) for gripping the cured products, the device being suspended from a travelling crane (133) having a transverse displacement, is associated with the cylinder served so as to provide for: the handling of the moulds for their mounting and demounting, the removal and the refitting of the covers (c7), the removal and the transfer of the multi-function cores (na7) furnished with cured products to the final mould release station (D2), evacuation (E) of the said products, displacement of the said cores through the stations for cleaning/oiling (NH2) and for placing and tensioning the reinforcements (MP + MT) and the resting of the cores furnished with reinforcements (a) in the support shell (cs7) which can be found cleaned and oiled at the top of the cylinder.

16. Cylinder-type factory according to any one of Claims 3 to 10, characterized in that it comprises at least one specific heat treatment installation such that it includes a circular or polygonal thermal screen (140) mounted in a fixed position around the cylinder served with the aid of connection elements (141), the screen being equipped with a series of radiant heaters (142) over approximately one third of its circumference so that the passage of the moulds at a constant rate past the said screen automatically subjects the concrete to an intensive heat treatment in which the temperature rise phase (TT1) takes place more or less over the first third of the rotary travel, and in which the isothermal phase (TT2) takes place over the second and third thirds of the said travel.

17. Cylinder-type factory according to any one of Claims 3 to 10, characterized in that it comprises at least one specific installation for cooling and evacuating the cured products, as well as for preparing the reinforcements, such that:
- firstly, it includes a modular rotary device (143) having the same rate of stepwise rotation as that of the cylinder served, the device being equipped with several support seats (144) for cured products, the seats being equipped in turn with rotary arms (145) which immobilize the cured products (p) in the support seats during their rotation through 180#, which rotation provides for the cooling (TT3) of the said products;
- secondly, it includes a compact evacuation device (E) incorporating means (146) for vertical transfer and means for horizontal transfer of cured and cooled products;
- thirdly, it includes a station (PA) for positioning the reinforcements (a) on the top screens (39), thus facilitating transfer and fitting thereof into the moulds which are to be found cleaned and oiled at the top of the cylinder with which this installation is associated.

18. Cylinder-type factory according to any one of Claims 3 to 10, characterized in that it comprises at least one specific installation for ergonomic organization of work, such that:
- it includes two walkways produced with the aid of a series of Z-shaped arms (148), the bottom horizontal part of which Z incorporates a heat-insulated floor (149), and the top part of which incorporates tilting means (150) or means for vertical sliding;
- each time the served cylinder stops, the said walkways tilt or slide, one to the left and the other to the right of the array of moulds which has arrived horizontally at the top of the cylinder, thus facilitating access to each mould;
- once the moulds have been filled and closed, the two walkways retract, allowing the cylinder to rotate through one step, during which time the walkways act as guardrails.

19. Cylinder-type factory according to any one of Claims 3 to 10, characterized in that its structure with which the various installations are assembled around the cylinder with which it is associated comprises:
- a multi-function framework having at least two portal frames (156) which are connected, on the one hand, by two strong beams (157), the portal frames being equipped with rails (158) so as to form a runway common both to the ordinary installations of utilities and to the specific installations of utilities, and which are connected, on the other hand, by beams (159, 161) supporting the cladding (160) and the roof structure (162) and which are finally connected by two multi-purpose beams f (163) mounted in cantilever fashion with the aid of brackets with a high moment of inertia (164), the latter beams being equipped, on the one hand, with wall support pieces (165), platform support pieces (166), curtain support pieces (167) and sealing pieces (168) and, on the other hand, in some cases, with ventilation means (169) and/or heat recovery means (170);
- two lateral platforms (171), preferably heat-insulated, mounted in cantilever fashion on the multi-purpose beams, these platforms being, in some cases, equipped at their ends overhanging the cylinder with a specific installation for the ergonomic organization of work;
- two lateral walls (172), preferably half-ogive shaped, mounted overhanging the cylinder between the two multi-purpose beams and the cladding support beams (159), and two frontal walls (173) mounted between the portal frames (156) and the half-ogive shaped walls (172);
- two devices for lateral closure of the cylinder, which are made up with the aid of curtains with counter-weights (174, 175) mounted on winders (176) suspended via bearings (177) and connection pieces (167) from the multi-purpose beams (163).

20. Cylinder-type factory according to any one of Claims 3 to 10, characterized in that its structure with which the various installations are assembled around the cylinder with which it is associated comprises:
- a main framework having two rows of posts (180) equipped with a series of small mounting brackets (181), the rows being connected firstly by two longitudinal beams (182) equipped with several gusset plates (183) having, welded to their ends, curved plates (184) which, firstly, ensure the mounting of the bottom part (approximately one third) of the thermal screen (140) and, secondly, the two lateral parts of the said screen, the rows being connected secondly by two transverse box beams (185), so as to ensure the mounting of the cylinder via two preset bearing blocks (186), the rows being connected thirdly by two longitudinal beams (187) ensuring the mounting of five working and/or passage platforms, namely two top platforms (188), a central platform (189) located between a main cylinder and a rotary device (143) and two platforms (190) located laterally with respect to the rotary device, the rows being connected fourthly by two longitudinal beams (191) equipped with gusset plates (192) having, on the one hand, plates (184) which ensure the mounting of the two lateral parts of the thermal screen (140) and, on the other hand, arms (193) which facilitate the production of two lateral platforms (194) partly overhanging the cylinder, the rows being connected fifthly by two longitudinal beams (195) acting as a support for a roof structure (196) made up of one or more assemblies equipped, preferably before mounting, with a runway (197) common to the utilities installations;
- a secondary framework having two top portal frames (198) connected by at least two longitudinal beams (199), the portal frames being equipped, on the one hand, with two support beams (200) fitted with vertical adjustment means (201) so as to ensure the mounting of the rotary device (143) at the optimum height with respect to the associated cylinder and equipped, on the other hand, with two top walkways (202).

21. Cylinder-type factory according to any one of Claims 3 to 10, characterized in that its structure with which the various installations are assembled around the cylinder with which it is associated comprises:
- a ship's hull (203) reinforced by transverse (204) and longitudinal (205) ribs, the hull being equipped firstly with a multi-function bottom framework having transverse beams (206) and longitudinal beams (207) welded to transverse ribs (204), so that the said framework simultaneously provides support for the frames (208) for supporting and rotating the cylinder, support for the floor of a machine room (electric generator set, hydraulic unit, compressor, boiler, etc) situated at one of the ends of the cylinder, support for the floor of a maintenance and miscellaneous storage room situated at the other end of the cylinder, the raising up of the said frames and floors in order to place them out of reach of any water which may infiltrate, the bracing of the hull, the uniform distributing of the loads transmitted by the aforementioned equipment and adjustable ballasting, the hull being equipped secondly with two floors (209) located at the two ends of the cylinder at an optimum height so as simultaneously to ensure the bracing of the lateral walls of the hull, the ground for the workstations outside the cylinder (D2, E, NH2, PA, etc), the ground for the various auxiliaries (sanitary, laboratory, office, etc), and the ceilings of the aforementioned rooms (machine, maintenance, storage, etc), the hull being equipped thirdly with two demountable bridges (210) overhanging the cylinder served; and
- a demountable add-on arc-shaped framework (211), the bases of which bear on the lateral walls of the hull, and the top part of which incorporates a runway common to the ordinary installations for feeding/distributing the concrete and for cleaning/oiling the moulds, and common to a specific handling installation, which runway is made up of two beams (212) secured together and to the arc-shaped framework by gusset plates (213) so as to ensure, at the same time, the transverse stiffening and longitudinal bracing of the said framework equipped with roofing elements (214).

22. Cylinder-type factory according to any one of Claims 3 to 10, characterized in that its structure with which the various installations are assembled around the cylinder with which it is associated comprises:
- a technical floor with strong framework (216) and mounted on several rows of posts (215), the floor overhanging the cylinder and having an opening of dimensions greater than those of the array of moulds to be found at the top of the cylinder, and a runway (217) being mounted on the longitudinal edges of the said opening in the floor, the said floor acting as a ceiling for the room (218) available for fitting-out various ordinary installations of utilities;
- a runway (219) with extension outside the structure, allowing a specific handling installation to serve the workstations (B, DA and NH1) located axially with respect to the cylinder and also the workstations (E, D2, NH2, MP and MT) located on the technical floor (216) transversely with respect to the cylinder; and
- a thermal screen (140), the upper two parts of which are secured to the technical floor (216) and to the posts (215), and the lower part of which rests on concrete supports (220).

## Patentansprüche

1. Verfahren zum Herstellen von gießbaren Gegenständen unter Verwendung von Ausrüstungsteilen und Lösungen optimierter technischer Organisation zum Verbessern der Konzentration, Automatisierung und Flexibilität des Herstellungsprozesses sowie des Aushärtens der gegossenen Teile, dadurch gekennzeichnet,
- daß eine größere und verbesserte Anzahl von Gießvorichtungen sowie deren Verschlußdeckel in optimierten drehbaren Vorrichtungen integriert ist und dadurch modulare drehbare Trommeln mit mindestens zwei Feldern bildet, die geeignet sind, die Konzentration, die Automatisierung und die Flexibilität des Herstellungsprozesses einerseits durch Einsatz eines Rotationsumlaufs um mehr als 270° und vorzugsweise gleich 360° beim Härten des gegossenen Materials (Beton, Mörtel, Gips, Ton, Kunststoff, usw.) und andererseits durch Anordnung der Hauptbearbeitungsstände gemäß mindestens fünf bevorzugten Lösungen des allgemeinen technologischen Ablaufs zu verbessern:
- integrale Anordnung oberhalb der Trommeln;
- aufgespaltene Anordnung oberhalb der Trommeln und an einem oder zwei Enden;
- aufgespaltene Anordnung oberhalb und seitlich der Trommeln;
- integrale Anordung entweder an einem oder zwei Enden der Trommeln;
- integrale Anordnung seitlich der Trommeln;
- daß die Konzentration, die Automatisierung und die Flexibilität des Herstellungsprozesses auch durch erweiterbare Verbindung von drehbaren Trommeln und für das Verfahren spezifischen Hilfsanlagen mittels optimierter Montagevorrichtungen erhalten wird, wobei die Verbindung "Revolverwerkstätten" für die niedrigsten Grade des Verbindens und "Revolveranlagen" für die höchsten Grade des Verbindens ergibt, wobei die Werkstätten und Anlagen in bestimmten Fällen in auf dem Wasser, der Eisenbahn oder der Straße transportierbaren Einheiten hergestellt werden;
- daß das Härten des gegossenen Materials, wie beispielsweise Beton, durch den gemeinsamen Einsatz der folgenden Betriebsarten verbessert wird:
- Einsetzen eines Rotationsumlaufs um mehr als 270° und in bestimmten Fällen bis zu 360° für das Aushärten, wenn die Abkühlungsphase in einer mit der Haupttrommel verbundenen Sekundärhilfstrommel ausgeführt wird;
- Anordnen der Vorgänge des Ausformens und des Betonierens am gleichen Ort, um die Thermoschocks auf den Beton zu vermindern und den Wärmeleitwiderstand der Gießformen zu nutzen;
- variierbares Übertragen der bei der Verdichtung des Betons erzeugten Vibrationen auf die gesamten mit Beton gefüllten Gießvorrichtungen durch Regelung der elastischen Aufhängung der Gießvorrichtungen;
- intensive thermische Behandlung (TTI) des Betons mit dessen vollständigem Einschluß in den Gießvorrichtungen in einem Umlauf, der oft gleich einer Rotation der Trommeln um 360° ist, mit dem Ergebnis einer verstärkten Neutralisation der Expansion der in dem Beton eingeschlossenen Gase und des Entweichens der Wassermoleküle durch Verdampfen, die für eine qualitativ gute Hydratation unerläßlich sind;
- mehrachsige totale Hydratation der Zementmoleküle, bedingt durch sowohl den Wechsel der Neigung des Betons während der 360°-Rotation der Trommel als auch durch die Restvibrationen.

2. Verfahren nach Anspruch 1, dadurch gekennzeichnet, daß es zur Herstellung von Gegenständen aus Spannbeton und aus armiertem Beton zwei Familien von Herstellungseinheiten einsetzt, von denen
- die "Revolveranlagen" genannte erste Familie mindestens sieben Typen von "Multifunktionstrommeln" verwendet, die derart mit spezifischen Hilfsanlagen verbunden sind, daß die Anordnung der Hauptbearbeitungsstände - Einsetzen der Armierungen (MP), Spannen der Armierungen (MT), Betonieren (B), verzögertes Ausformen (D), Ausbringen der ausgehärteten Gegenstände (E) und Reinigen-Einölen der Gießformen (NH) - gemäß den drei ersten bevorzugten Lösungen des allgemeinen technologischen Ablaufs erfolgt;
- die "Revolverwerkstätten" genannte zweite Familie mindestens drei Arten von "Monofunktionstrommeln" verwendet, die mit Hilfsanlagen derart verbunden sind, daß die Anordnung der Bearbeitungsstände gemäß der vierten und der fünften Lösung des allgemeinen technologischen Ablaufs erfolgt.

3. Revolveranlage zur Durchführung des Verfahrens nach Anspruch 1 oder 2, dadurch gekennzeichnet, daß die Multifunktionstrommeln erstens eine optimierte drehbare Struktur, die geeignet ist, das Gewicht der mit Beton gefüllten Gießformen und in bestimmten Fällen die Belastungen des Spannens der Armierungen auszuhalten, zweitens Gießvorrichtungen (Gießformen oder Gießformbatterien), die meistens mit eigenen, einstellbaren Verdichtungs- und elastischen Abstützvorrichtungen versehen sind, und drittens Verschlußdeckel der Gießvorrichtungen aufweisen, und daß die Flexibilität der Anordnung der Bearbeitungsstände die Benutzung der Trommeln unter Beachtung der drei ersten Lösungen des allgemeinen technologischen Verfahrensablaufs ermöglicht, wobei die Trommeln alle oder einen Teil der folgenden Hauptfunktionen erfüllen:
- das Aufnehmen der Belastungen des Spannens der Armierungen im Fall der Herstellung von Spannbeton;
- das Verdichten des Betons oben in den Trommeln in den noch wegen ihres Wärmeleitwiderstands heißen Gießvorrichtungen;
- das Verschieben der mit Beton gefüllten und geschlossenen Gießformen (m) oder Gießformbatterien (bm) in einem Aushärtekreislauf um ungefähr 360°;
- die wiederholte und automatische Präsentation der mit den ausgehärteten Gegenständen beladenen Gießvorrichtungen in der Ausgangsstellung oben in der Trommel, wo danach mit entsprechenden Einrichtungen die anderen Hauptoperationen (Ausformen und Ausbringen der ausgehärteten Gegenstände, Reinigen und Einölen der Gießformen, Einsetzen und Spannen der Armierungen) durchgeführt werden.

4. Revolveranlage nach Anspruch 3, dadurch gekennzeichnet, daß sie eine Multifunktionstrommel vom Typ 1 enthält, mit:
- erstens einer durch Gießen von Beton zwischen zwei Metallmembranen (1, 5), die mit Verstärkungsvorrichtungen (2, 6, 7), Laufringen (3) und Verschlußdeckeln (4) versehen sind, erhaltenen drehbaren gemischten Struktur (Stahl-Beton), die einerseits mit vorzugsweise demontierbaren Gießformträgern, die mit Träger- und Befestigungssitzen (9, 10) und Schuhen (11) zum einstellbaren Blockieren ausgestattet sind, sowie andererseits mit festen oder demontierbaren Vorrichtungen zum Spannen der Armierungen ausgestattet sind, die mit einem Verankerungstragwerk (12 bis 15) und Einrichtungen (16 bis 20) zum Spannen der Armierungen einzeln oder gruppenweise versehen sind,
- zweitens vorzugsweise heizenden Gießvorichtungen entweder in Form von Einzelgießformen (ml) oder in Form von Gießformbatterien (bml), die vorteilhafterweise mit Hilfe von Kokillen (21), Versteifungselementen (22, 23) und Abdichtelementen (28, 29) aufgebaut sind, wobei die Gießvorrichtungen jeweils mit ihren elastischen Abstützvorrichtungen (24), Höheneinstellvorrichtungen (25), Rüttelvorrichtungen (26) und Dampfverteilungsvorrichtungen (27) versehen sind,
- und drittens wärmedämmenden Abdeckhauben (cl), die den Verschluß der Gießvorrichtungen während ihres Aushärtungs-Rotationsumlaufs gewährleisten.

5. Revolveranlage nach Anspruch 3, dadurch gekennzeichnet, daß sie eine Multifunktionstrommel vom Typ 2 enthält, mit:
- erstens einer bezüglich der Belastungen des Spannens der Armierungen wahlweise freitragenden drehbaren Struktur, die aus einer durch Längsträger (34) und Verstrebungskeile (35) verstärkten, insbesondere zylindrischen Membran (33) gebildet ist, wobei die Struktur zwei wahlweise selbsttragende Kopfabschirmungen (36) aufweist, die jeweils mit einer Rotationsachse (37) und mit einigen Schrägsitzen (38) versehen sind, die beim Ausformen den gleitenden Austritt der Kopfblenden (39) erleichtern,
- zweitens vorzugsweise nicht-heizenden Gießvorrichtungen entweder in Form von Einzelgießformen (m2) oder in Form von Gießformbatterien (bm2), wobei die Gießvorrichtungen jeweils mit ihren elastischen Abstützvorrichtungen (24), Höheneinstellvorrichtungen (25), Rüttelvorrichtungen (26) und Vorrichtungen (40) zur seitlichen Fixierung versehen sind,
- und drittens nicht-wärmedämmenden Abdeckhauben (c2), die während des ganzen Rotationsumlaufs der Gießvorrichtungen in geschlossener Stellung gehalten werden, so daß der Beton aufgrund des Übergangs von Wärme durch die Abdeckhauben mittels beispielsweise einer spezifischen Anlage vom Typ 7 erhitzt wird, die den steilen Anstieg der Temperatur (Phase TTI) und das Halten der Temperatur (Phase TT2) gewährleistet und gegebenenfalls eine Fortsetzung der thermischen Behandlung außerhalb der Trommel (Phase TT3) ermöglicht.

6. Revolveranlage nach Anspruch 3, dadurch gekennzeichnet, daß sie eine Multifunktionstrommel vom Typ 3 enthält, mit:
- erstens einer bezüglich der Belastungen des Spannens der Armierungen wahlweise selbsttragenden Struktur, die aus einer durch eine Reihe von Trägerkassetten (41) verstärkten, insbesondere zylindrischen Membran (33) gebildet ist, wobei die Struktur Gießformen (m3) beispielsweise zur Herstellung von Eisenbahnschwellen umfaßt,
- zweitens einer zentralen, vorzugsweise rohrförmigen Trägerstütze (42), die mit einer Vorrichtung (43) zur schrittweisen Rotation, mit zwei Arbeitsplattformen (44) und mit zwei Eisenbahnuntergestellen (45) oder Straßenverkehrstragachsen versehen ist, wobei die mit Abdeckhauben (c3) ausgestattete drehbare Struktur mit der zentralen Trägerstütze (42) mittels mindestens zweier Laufringe (46) so kompakt ist, daß die Begrenzungslinien für den internationalen Eisenbahn- oder Straßenverkehr eingehalten werden.

7. Revolveranlage nach Anspruch 3, dadurch gekennzeichnet, daß sie eine Trommel vom Typ 4 enthält, mit:
- einer bezüglich der Belastungen des Spannens der Armierungen wahlweise selbsttragenden drehbaren Struktur, deren zentraler Teil ein vorzugsweise quaderförmiger Hohlträger (47) ist, der längs durch Profilstähle (48) und quer durch Keile (49) verstärkt ist, wobei jeder der vier Arme der Struktur entweder längs ausgerichtete Gießformen (m4a) oder quer ausgerichtete Gießformen (m4b) integriert, wobei die Gießformen doppelt integriert sind als Widerstandselemente, die mit ihren verstärkten Wänden (50) die Belastungen des Spannens aufnehmen und verteilen können, und als Hilfseinrichtungen, die durch ihre Seitenwände (51) automatisch zu Laufstegen für einen seitlichen Zugang bei jedem Halt der Trommel werden, und
- Formen-Einsätzen (52) mit Aussparung und mit bereits ausgewuchteten Wellenlagern (53), die so angeordnet sind, daß sie am Standort Grundträger aufnehmen, wodurch die Trommel nach dem Entfernen der Eisenbahn- oder Straßentransportmittel (54) unter Einhaltung der internationalen Begrenzungslinien auf vorgefertigten Fundamenten aufgesetzt werden kann.

8. Revolveranlage nach Anspruch 3, dadurch gekennzeichnet, daß sie eine Multifunktionstrommel vom Typ 5 enthält, mit:
- erstens einer bezüglich der Belastungen des Spannens der Armierungen wahlweise selbsttragenden drehbaren Struktur mit mindestens zwei Feldern, die aus einem insbesondere rohrförmigen, durch Versteifungsdeckel (56) verstärkten zentralen Träger (55) und mindestens vier Multifunktionsumfangsträgern gebildet ist, von denen jeder mit zwei Gießformsitzarmen (58), Versteifungskeilen (59) und abnehmbaren Platten (60) versehen ist, die Laufstege für einen seitlichen Zugang bilden,
- mindestens zwei heizenden Gießformbatterien (bm5), die vorteilhafterweise mit Hilfe von Kokillen (21), Versteifungselementen (22, 23) und Abdichtelementen (28, 29) gebildet sind, wobei die Batterien jeweils mit ihren eigenen elastischen Abstützvorrichtungen (24), Höheneinstellvorrichtungen (25), Rüttelvorrichtungen (26) und Dampfverteilungsvorrichtungen (27) versehen sind,
- mit bereits ausgewuchteten Wellenlagern (53), die so angeordnet sind, daß sie am Standort Grundträger aufnehmen, wodurch die Trommel nach dem Entfernen der Eisenbahn- oder Straßentransportmittel (54) auf vorgefertigten Fundamenten aufgesetzt werden kann,
wobei die Trommel somit ohne Gießvorrichtung oder mit vorteilhafterweise auf vertikal gegenüberliegenden Feldern montierten Gießformbatterien innerhalb der internationalen Fahrzeugsbegrenzungslinien transportiert werden kann und wobei zusätzliche Batterien am Produktionsstandort montiert werden können.

9. Revolveranlage nach Anspruch 3, dadurch gekennzeichnet, daß sie eine Multifunktionstrommel vom Typ 6 enthält, mit:
- einer leichter aufgebauten drehbaren Struktur (nicht mit dem Aufnehmen der Belastungen des Spannens der Armierungen belastet), die aus einer insbesondere zylindrischen Membran (33) gebildet ist, die mit Trägerkassetten (61), Kopfdeckeln (4) und Laufringen (3) versehen sind,
- Gießformbatterien (bm6), die das Hochkantgießen von bestimmten Produkten aus Beton gestatten, wobei die Batterien vorteilhafterweise einerseits unter Verwendung eines Kokillenträgers (cs6) mit einem Unterstützungstragwerk (62) und zwei festen, leicht nach außen geneigten Seitenwänden (63), wobei die Kokille mit Stiften (24) für die elastische Abstützung, Rüttlern (26) und Verschlußstücken (64) der oberen Seite versehen ist, und andererseits mit Hilfe eines bezüglich der Belastungen des Spannens der Armierungen wahlweise selbsttragenden, abnehmbaren Multifunktionseinsatzes (na6) gebildet ist, wobei der Einsatz aus einer Kokille (65) vom geschlossenen Typ gebildet ist, der mit Kopfverschlußdeckeln (66), Querverstärkungskeilen (67), Befestigungsstücken (68) und einem Einsatz (27) zur Dampfverteilung versehen ist,
wobei die Verbindung des Einsatzes mit dem Kokillenträger oben in der Trommel zu einem ersten Zeitpunkt das Hochkantgießen von Gegenständen mit den Breitseiten und den Stirnseiten zueinander und zu einem zweiten Zeitpunkt die intensive thermische Behandlung (TTI) während einer Rotation um 360° gewährleistet, und wobei der mit ausgehärteten Gegenständen beladene Einsatz sich oben in der Trommel von dem Kokillenträger löst und sich dann mit der spezifischen Anlage vom Typ 4 verbindet, um den in Angriff genommenen Operationszyklus zu beenden und durch die erste Operation des Einsetzens der Armierungen einen neuen Herstellungszyklus einzuleiten.

10. Revolveranlage nach Anspruch 3, dadurch gekennzeichnet, daß sie eine Multifunktionstrommel vom Typ 7 enthält, mit:
- erstens einer leichter aufgebauten drehbaren Struktur, die mit zwei Laufringen (3), mehreren Verstärkungsringen (70), zwei stirnseitigen Verschlußdeckeln (4) und einer Reihe von Längsträgern (71) versehen ist, die mit Gießformträgersitzen (72) und Blockierstücken (73) mit elastischem Kontakt versehen sind,
- Gießformbatterien (bm7), die das Gießen Seite an Seite von sehr langen Gegenständen aus Spannbeton oder armiertem Beton, wie beispielsweise Tragpfosten für elektrische Leitungen (74), gestatten,
wobei die Batterien erstens aus einem Kokillenträger (cs7) vom offenen Typ mit einem gemeinsamen Boden (75) und zwei ausklappbaren und heizenden Seitenwänden (76) gebildet sind, wobei die Kokille mit Aussparungsstücken (77), elastischen Abstützungen (24), Rüttlern (26) und Dampfverteilungsrohren (27) versehen ist, sowie zweitens aus mindestens einem abnehmbaren, vorzugsweise bezüglich der Belastungen des Spannens der Armierungen selbsttragenden Multifunktionseinsatz (na7) gebildet sind, wobei der starre Einsatz einerseits aus einer geschlossenen Kokille aus dickem Blech (78), die durch zwei Kopfverschlußdeckel (79) und durch eine Serie von nicht-knickenden Keilen (80) verstärkt ist, gebildet ist sowie andererseits mit Aussparungsstücken (77), einem Dampfverteilungsrohr (27) und mit zwei bezüglich der Belastungen des Spannens der Armierungen selbsttragenden Kopfblenden (81) versehen ist,
wobei die Verbindung des oder der Einsätze mit dem Kokillenträger oben in der Trommel zu einem ersten Zeitpunkt das Doppelgießen eines oder mehrerer Gegenstände und zu einem zweiten Zeitpunkt die intensive thermische Behandlung (TTI) während einer Rotation um 360° gewährleistet, und
wobei sich jeder mit den ausgehärteten Gegenständen oben in der Trommel angelangte Einsatz von dem Kokillenträger nach dem Ausklappen der Seitenwände (76) löst und sich dann mit der spezifischen Anlage vom Typ 5 verbindet, um die außerhalb der Trommel liegenden Stände zu beliefern, bevor ein neuer Herstellungszyklus begonnen wird.

11. Revolverwerkstätte zur Durchführung des Verfahrens nach Anspruch 1 oder 2, dadurch gekennzeichnet,
- daß die Monofunktionstrommeln einerseits eine leichter aufgebaute drehbare Struktur (da die Aufnahme der Belastungen des Spannens der Armierungen nicht mehr erforderlich ist) und andererseits eine Reihe von Umfangsheiznischen aufweisen, die angesetzt oder in die Struktur integriert sind und mit eigenen Vorrichtungen versehen sind, die die Aufnahme der mit frischem Beton gefüllten Gießvorrichtungen (Gießformen oder Gießformbatterien), deren Halten in geschlossener Stellung während ihres Rotationsumlaufs und deren Ausbringen gewährleisten, wenn sie mit ausgehärteten Produkten beladen sind,
- daß die Trommeln den vollen Umlauf um 360° für die intensive thermische Behandlung (TTI) nutzen,
- daß die Operationen des Einbringens und Ausbringens der Gießvorrichtungen im oberen, unteren oder seitlichen Teil der Trommeln erfolgt,
- und daß die Operationen mit Ausnahme der intensiven thermischen Behandlung außerhalb der Monofunktionstrommeln gemäß der vierten und der fünften Lösung für den allgemeinen technologischen Verfahrensablauf stattfinden.

12. Revolverwerkstätte nach Anspruch 11, dadurch gekennzeichnet, daß sie eine Monofunktionstrommel vom Typ 1 enthält, mit:
- einerseits einer drehbaren Struktur, die aus einer insbesondere zylindrischen Membran (33), Kopfdeckeln (4) und einer Serie von durch Trägerkeile (83) verstärkten Trägerschienen (82) sowie Trägern gebildet ist, die das Einbringen, das Halten und das Ausbringen der Gießvorrichtungen (Gießformen oder Gießformbatterien) erleichtern, die mit Rollen (90) versehen sind, und andererseits mehreren vorzugsweise demontierbaren Umfangsheiznischen (n1), die mittels radialer Wände (85) und Umfangsabdeckhauben (87) gebildet sind, wobei die Mischen an einem Ende durch wärmedämmende Blenden und am anderen Ende durch gleichfalls wärmedämmende Tore verschlossen sind,
wobei die intensive thermische Behandlung (TTI) des Betons vorzugsweise mittels des von einer automatischen Rotationsvornchtung (84) verteilten Dampfes während des Rotationsumlaufs der Mischen um 360° erfolgt, und
wobei die von den wärmedämmenden Umfangsabdeckhauben (87) gebildete Hülle von beliebigen Vorrichtungen abgedichtet sein kann, um die Verwendung des Dampfes zu optimieren und zu gestatten, die Trommel mit dem Stand zum Einbringen und Ausbringen der Gießvorrichtungen in hoher Stellung im Freien einzusetzen.

13. Revolverwerkstätte nach Anspruch 11, dadurch gekennzeichnet, daß sie eine Monofunktionstrommel vom Typ 2 enthält, so daß
- sie eine drehbare Struktur mit einerseits einem Umfangstragwerk, das mittels mindestens zwei Ringen (91) gebildet ist, die durch eine Serie von durch Querkeile (93) verstärkten Längsträgern (92) verbunden ist und mit andererseits einem zentralen Tragwerk in Form von beispielsweise einem rohrförmigen Träger (95) umfaßt, wobei die Struktur Heiznischen (n2) integriert, die vorzugsweise höher als breit sind und durch den Zusammenbau von zwei genannten Tragwerken mit Hilfe von durch Keile (97) verstärkten V-förmigen Wänden (96) gebildet sind, wobei die Nischen mit Laufrollen (94) ausgestattet sind, die das Einbringen, das Halten und das Ausbringen der vorteihafterweise mit ihren Rollen (90a) und Führungsschienen (82) versehenen Gießvorrichtungen erleichtern,
- die intensive thermische Behandlung des Betons vorzugsweise mit Hilfe des von einer Rotationsvorrichtung (84) automatisch verteilten Dampfes auf dem Rotationsumlauf um 360° erfolgt, und
- nach dem dichten Verschließen der Einheit drehbare Struktur/Nischen durch die wärmedämmenden Stirnwände (99) und Umfangswände (100) die Trommel mit dem Stand zum Einbringen und Ausbringen der Gießvorrichtungen in tiefer Stellung im Freien montiert werden kann.

14. Revolverwerkstätte nach Anspruch 11, dadurch gekennzeichnet, daß sie eine Monofunktionstrommel vom Typ 3 enthält, so daß
- sie eine drehbare Struktur umfaßt, die zwei oder mehr Ringkassetten (101), die auf der Außenseite eines Hohlzylinders (102) angebracht sind, und Heiznischen (n3) integriert, die aus Abdeckhauben (103) gebildet sind, die mit einem vorzugsweise demontierbaren Tragwerk verbunden sind, das hauptsächlich Trägerstützen (104), Verstärkungskeile (105) und Montageprofilstähle (106) umfaßt, wobei die Nischen mit Laufschienen (107) mit Anschlagswiderlagern (108) versehen sind, die es ermöglichen, die mit Laufrollen (90) versehenen Gießformen (m) seitlich und in der Horizontalen einzubringen und auszubringen,
- die intensive thermische Behandlung des Betons auf dem Rotationsumlauf um 360° erfolgt, wobei die Dichtigkeit des Verschlusses der Gießformen durch beliebige Vorrichtungen (109, 110) erhalten wird, die es gestatten, die Gießformen zu verschieben und gegen die untere Stirnfläche der mit den Nischen verbundenen Abdeckhauben gedrückt zu halten (wobei das Profil gemäß der zu gießenden Produkte variiert und beispielsweise durch Wölber gekrümmt werden kann), wobei die Verteilung des Dampfes in den Mischen durch beliebige Vorrichtungen,
vorteilhafterweise durch eine Rotationsvorrichtung (84) erfolgen kann und wobei der Einschluß des Dampfes in den Rauminhalten der Mischen durch beliebige, bei einer oder mehreren Nischen eingesetzte Verschlußvorrichtungen erfolgt, und
- sie vorteilhafterweise mit einer spezifischen Hilfsanlage vom Typ 10 verbunden werden kann, die gleichzeitig den Schutz gegen Witterungseinflüsse und den automatischen Verschluß der Nischen mit Hilfe eines halbkreisförmigen Hitzeschilds (151 bis 154) gewährleistet, der den oberen Teil der Trommel abdeckt.

15. Revolveranlage nach einem der Ansprüche 3 bis 10, dadurch gekennzeichnet, daß sie mindestens eine der fünf nachstehend beschriebenen spezifischen Transportanlagen enthält, wobei:
- eine erste Transportanlage, die mit einem horizontalen Träger (111), zwei synchronisierten Elektroflaschenzügen (112) und Greifvorrichtungen (113) versehen ist, mit der bedienten Trommel derart verbunden ist, daß das Anheben und Ablegen der Verschlußdeckel der Gießformen (c1) gewährleistet ist;
- eine zweite Transportanlage, die mit synchronisierten Greifvorrichtungen (114) versehen ist, die mittels eines durch Trossen (116) im Gleichgewicht gehaltenen Trägers an einer Hebe- und Längstransfereinrichtung (117) aufgehängt ist, mit der bedienten Trommel derart verbunden ist, daß der Transport der Gießformen zu ihrer Montage und Demontage, der Transport der Armierungen sowie das Ausformen (D) und der Transfer der ausgehärteten Gegenstände (p) gewährleistet ist;
- eine dritte Transportanlage mit einem ausklappbaren Träger (118), der mit einer Klappvorrichtung (119, 120), einer Deckelgreifvorrichtung (121) und einer Vorrichtung (122) zum Greifen der Armierungen und der ausgehärteten Gegenstände versehen ist, wobei der Träger mittels einer Vertikalverschiebevorrichtung (124) an einem Längstransferschlitten (125) aufgehängt ist, mit der bedienten Trommel derart verbunden ist, daß der Transport der Gießformen zu ihrer Montage und Demontage, das Anheben und das Ablegen der Deckel (c2) und der Transport der Armierungen sowie das Ausformen (D) und der Transfer der ausgehärteten Gegenstände (p) gewährleistet ist;
- eine vierte Transportanlage mit einem Vielzweckschlitten (126), der eine Horizontalverschiebevorrichtung (127), eine Vertikalverschiebevorrichtung (128) und eine Greifvorrichtung (129) enthält, mit der bedienten Trommel derart verbunden ist, daß der Transport der Gießformen zu ihrer Montage und Demontage, das Anheben und der Transfer der mit ausgehärteten Gegenständen beladenen Multifunktionseinsätze (na6) sowie das Ablegen der mit Armierungen beladenen Einsätze in den Kokillenträger (cs6) gewährleistet ist, der oben in der Trommel gereinigt und eingeölt wird;
- eine fünfte Transportanlage mit einer Vorrichtung (130), die mit einer zentralen Reihe von Einsatzgreifvorrichtungen (131) und zwei Seitenreihen von Greifvorrichtungen (132) für ausgehärtete Gegenstände ausgestattet ist, wobei die Vorrichtung an einem quer verschiebbaren rollenden Träger (133) aufgehägt ist, mit der bedienten Trommel derart verbunden ist, daß der Transport der Gießformen zu ihrer Montage und Demontage, das Anheben und das Ablegen der Deckel (c7), das Anheben und der Transfer der mit ausgehärteten Gegenständen beladenen Multifunktionseinsätze (na7) zu dem Endausformungsstand (D2), das Ausbringen (E) der Gegenstände, das Verschieben der Einsätze durch die Reinigungs- und Einölungsstände (NH2) und die Stände (MP + MT) des Einsetzens und Spannens der Armierungen sowie des Ablegens der mit Armierungen (a) beladenen Einsätze in dem Kokillenträger (cs7), die oben in der Trommel gereinigt und eingeölt werden, gewährleistet ist.

16. Revolveranlage nach einem der Ansprüche 3 bis 10, dadurch gekennzeichnet, daß sie mindestens eine spezifische Anlage zur thermischen Behandlung umfaßt, so daß sie einen kreisförmigen oder polygonalen Hitzeschild (140) enthält, der mit Hilfe von Verbindungselementen (141) in fester Stellung um die bediente Trommel herum montiert ist, wobei der Schild mit einer Serie von Strahlern (142) auf ca. einem Drittel seines Umfangs derart ausgestattet ist, daß die Vorbeibewegung der Gießformen vor dem Schirm in einer konstanten Abfolge automatisch eine intensive thermische Behandlung des Betons gewährleistet, wobei die Phase des Temperaturanstiegs (TT1) in etwa im ersten Drittel des Rotationsumlaufs und die isotherme Phase (TT2) im zweiten und dritten Drittel des Umlaufs erfolgt.

17. Revolveranlage nach einem der Ansprüche 3 bis 10, dadurch gekennzeichnet, daß sie mindestens eine spezifische Anlage zum Abkühlen und Ausbringen der ausgehärteten Gegenstände sowie zur Vorbereitung der Armierungen umfaßt, so daß
- sie erstens eine modulare Rotationsvorrichtung (143) mit der gleichen schrittweisen Rotationsabfolge wie diejenige der bedienten Trommel aufweist, wobei die Vorrichtung mit mehreren Stützlagern (144) für ausgehärtete Gegenstände und jene wiederum mit drehbaren Armen (145) versehen sind, die die ausgehärteten Gegenstände (p) während ihrer Rotation um 180° in den Stützlagern halten, wobei die Rotation die Abkühlung (TT3) der Gegenstände gewährleistet;
- sie zweitens eine kompakte Ausbringvorrichtung (E) umfaßt, die Vertikaltransfervorrichtungen (146) und Horizontaltransfervorrichtungen für die ausgehärteten und abgekühlten Gegenstände enthält;
- sie drittens einen Stand (PA) zum Positionieren der Armierungen (a) auf den Kopfblenden (39) umfaßt, wobei dadurch ihr Transfer und ihre Montage in den Gießformen erleichtert wird, die oben in der Trommel, mit der diese Anlage verbunden ist, gereinigt und eingeölt werden.

18. Revolveranlage nach einem der Ansprüche 3 bis 10, dadurch gekennzeichnet, daß sie mindestens eine spezifische Anlage zur ergonomischen Organisation der Arbeit enthält, so daß
- sie zwei mit Hilfe einer Reihe von Z-förmig angeordneten Armen (148) gebildete Laufstege umfaßt, wobei der untere horizontale Teil einen wärmedämmenden Boden (149) und der obere Teil Kippvorrichtungen (150) oder Vertikalgleitvorrichtungen enthält;
- die Laufstege bei jedem Halt der bedienten Trommel kippen oder gleiten, der eine links und der andere rechts von der oben in der Trommel in der Horizontalen angekommenen Gießformbatterie, wobei dadurch der Zugang zu jeder Gießform erleichtert wird;
- die zwei Laufstege eingezogen werden, sobald die Gießformen gefüllt und geschlossen sind, wodurch die Rotation der Trommel um einen Schritt ermöglicht wird, währenddessen die Laufstege die Funktion eines Geländers übernehmen.

19. Revolveranlage nach einem der Ansprüche 3 bis 10, dadurch gekennzeichnet, daß ihre Montagestruktur der verschiedenen Anlagen um die Trommel herum, mit denen sie verbunden ist, umfaßt:
- ein Multifunktionstragwerk mit mindestens zwei Portalrahmen (156), die einerseits durch zwei mit Schienen (158) versehene starke Träger (157) derart verbunden sind, daß eine gemeinsame Laufbahn sowohl für die gewöhnlichen Hilfsanlagen als auch für die spezifischen Hilfsanlagen gebildet wird, die andererseits durch Träger (159, 161) verbunden sind, die die Seitenverkleidungen (160) und das Dach (162) tragen, und die schließlich durch zwei Vielzweckträger (163) verbunden sind, die mit Hilfe von sehr widerstandsfähigen Auflagen (164) freitragend montiert sind, wobei die letztgenannten Träger einerseits mit Wandabstützelementen (165), Plattformabstützelementen (166), Vorhangträgerelementen (167) und Abdichtelementen (168) sowie andererseits in bestimmten Fällen mit Vorrichtungen zur Ventilation (169) und/oder zur Wärmerückgewinnung (170) versehen sind;
- zwei vorzugsweise wärmedämmende seitliche Plattformen (171), die in Auflage auf die Vielzweckträger montiert sind, wobei diese Plattformen in bestimmten Fällen an ihren über die Trommel hinausragenden Enden mit einer spezifischen Anlage zur ergonomischen Organisation der Arbeit ausgestattet sind;
- zwei vorzugsweise halb-spitzbogenförmige Seitenwände (172), die zwischen den zwei Vielzweckträgern und den Seitenverkleidungsträgern (159) über die Trommel hinausragend montiert sind, sowie zwei Stirnwände (173), die zwischen den Portalrahmen (156) und den halb-spitzbogenförmigen Wänden (172) montiert sind;
- zwei Vorrichtungen zum seitlichen Schließen der Trommel, die mit Hilfe von Gegengewichtsvorhängen (174, 175) gebildet sind, die auf Aufwickler (176) montiert sind, welche mittels Lagern (177) und Verbindungselementen (167) an den Vielzweckträgern (163) aufgehängt sind.

20. Revolveranlage nach einem der Ansprüche 3 bis 10, dadurch gekennzeichnet, daß ihre Montagestruktur der verschiedenen Anlagen um die Trommel herum, mit denen sie verbunden ist, umfaßt:
- ein Haupttragwerk mit zwei Reihen von Tragpfosten (180), die mit einer Serie von kleinen Montageauflagen (181) versehen sind, wobei die Reihen erstens durch zwei Längsträger (182) verbunden sind, welche mit mehreren Keilen (183) versehen sind, die an ihren Enden angeschweißte gekrümmte Platten (184) aufweisen, die zu einem ersten Zeitpunkt die Montage des unteren Teils (ca. ein Drittel) des Hitzeschilds (140) und zu einem zweiten Zeitpunkt der Seitenteile des Schilds ermöglichen; wobei die Reihen zweitens durch zwei Querträgerkassetten (185) derart verbunden sind, daß die Montage der Trommel mittels zweier voreingestellter Lager ermöglicht wird; wobei die Reihen drittens durch zwei Längsträger (187) verbunden sind, die die Montage von fünf Arbeits- und/oder Vorbeibewegungsplattformen ermöglicht, von denen zwei Kopfplaffformen (188), eine eine zwischen einer Haupttrommel und einer Rotationsvorrichtung (143) angeordnete zentrale Plattform (189) und zwei seitlich von der Rotationsvorrichtung gelegene Plaffformen (190) sind; wobei die Reihen viertens durch zwei Längsträger (191) verbunden sind, die mit Keilen (192) versehen sind, welche einerseits Platten (184), die die Montage der zwei Seitenteile des Hitzeschilds (140) ermöglichen, und andererseits Arme (193) aufweisen, die die Bildung von zwei teilweise über die Trommel hinausragenden Seitenplattformen (194) erleichtern; wobei die Reihen fünftens durch zwei Längsträger (195) verbunden sind, die als Träger für ein Dach (196) dienen, welches aus einer oder mehreren Einheiten gebildet ist, die vorzugsweise vor der Montage mit einer den Hilfsanlagen gemeinsamen Laufbahn (197) ausgestattet sind;
- ein sekundäres Tragwerk mit zwei durch mindestens zwei Längsträger (199) verbundenen Kopfportalrahmen (198), die einerseits mit zwei mit Vertikaleinstellvorrichtungen (201) ausgestatteten Trägerstützen (200) derart versehen sind, daß die Montage der Rotationsvorrichtung (143) in der optimalen Höhe bezüglich der verbundenen Trommel gewährleistet ist, und die andererseits mit zwei Kopflaufstegen (202) versehen sind.

21. Revolveranlage nach einem der Ansprüche 3 bis 10, dadurch gekennzeichnet, daß ihre Montagestruktur der verschiedenen Anlagen um die Trommel herum, mit denen sie verbunden ist, umfaßt:
- einen durch Querrippen (204) und Längsrippen (205) verstärkten Fahrzeugrumpf (203), der erstens mit einem Tragwerk mit Multifunktionsboden mit an Querrippen (204) angeschweißten Querträgern (206) und Längsträgern (207) versehen ist, so daß das Tragwerk gleichzeitig die Unterstützung der Gestelle (208) zum Halten im Gleichgewicht und zur Rotation der Trommel, die Unterstützung des Bodens eines an einem der Enden der Trommel gelegenen Maschinenraumes (Elektroanlage, Hydraulikanlage, Kompressor, Kessel, etc.), die Unterstützung des Bodens eines am anderen Ende der Trommel gelegenen weiteren Wartungs- und Lagerraums, die Erhöhung der Gestelle und Böden, damit eventuell eindringendes Wasser sie nicht erreichen kann, die Verstrebung des Rumpfes, die gleichmäßige Verteilung der durch die vorstehend genannten Vorrichtungen übertragenen Belastungen und das einstellbare Ausbalancieren gewährleistet, wobei der Rumpf zweitens mit zwei Böden (209) versehen ist, die derart an den zwei Enden der Trommel in einer optimalen Höhe angeordnet sind, daß gleichzeitig für die Verstrebung der Seitenwände des Rumpfes, den Boden für die Arbeitsstände außerhalb der Trommel (D2, E, NH2, PA, etc.), den Boden von verschiedenen Zusätzen (sanitäre Anlagen, Labors, Büros, etc.) und die Decken der vorstehend genannten Räume (Maschinen, Wartung, Lagerung, etc.) gesorgt ist, wobei der Rumpf drittens mit zwei demontierbaren Brücken (210) versehen ist, die über die bediente Trommel hinausragen; und
- ein demontierbares, zusammengesetztes bogenförmiges Tragwerk (211), dessen Basen auf den Seitenwänden des Rumpfes aufliegen und dessen oberer Teil eine Laufbahn enthält, die den gewöhnlichen Anlagen zur Versorgung mit Beton und dessen Verteilung und zum Reinigen und Einölen der Gießformen sowie einer spezifischen Transportanlage gemeinsam ist, wobei die Laufbahn aus zwei Trägern (212) gebildet ist, die miteinander und mit dem bogenförmigen Tragwerk durch Keile (213) fest verbunden sind, so daß gleichzeitig eine Querversteifung und eine Längsverstrebung des mit Verschlußelementen (214) versehenen Tragwerks erfolgt.

22. Revolveranlage nach einem der Ansprüche 3 bis 10, dadurch gekennzeichnet, daß ihre Montagestruktur der verschiedenen Anlagen um die Trommel herum, mit denen sie verbunden ist, umfaßt:
- einen Technikboden mit starkem Tragwerk (216), der auf mehreren Reihen von Tragpfosten (215) montiert ist, wobei der Boden über die Trommel hinausragt und eine Öffnung mit Abmessungen aufweist, die größer als diejenigen der sich oben in der Trommel befindlichen Gießformbatterien sind, und eine Laufbahn (217), die an den Längskanten der Öffnung des Bodens montiert ist wobei der Boden die Decke des Raums (218) bildet, der für die Unterbringung von verschiedenen gewöhnlichen Hilfsanlagen zur Verfügung steht;
- eine Laufbahn (219) mit einer über die Struktur hinausgehenden Verlängerung, die es einer spezifischen Transportanlage ermöglicht, sowohl die axial bezüglich der Trommel angeordneten Arbeitsstände (B, DA und NH1) als auch die quer bezüglich der Trommel auf dem Technikboden (216) angeordneten Arbeitsstände (E, D2, NH2, MP und MT) zu bedienen; und
- einen Hitzeschild (140), dessen zwei obere Teile mit dem Technikboden (216) und den Tragpfosten (215) fest verbunden sind, und dessen unterer Teil auf Betonstützen (220) ruht.
